# EUROPÄISCHE PATENTSCHRIFT

(11) **EP 0 564 411 B1**
(45) Veröffentlichungstag und Bekanntmachung des Hinweises auf die Patenterteilung: **14.01.1998**
(21) Anmeldenummer: 93810230.8
(22) Anmeldetag: 31.03.1993
(51) Int. Cl.: H01R 43/048, H01R 43/05

(54) **Vorrichtung und Betriebsverfahren zum Aufpressen von Steckern auf abisolierte Leitungspartien.**
Device and oparation method for crimping connectors on bets of stripped lines.
Dispositif et méthode d'exploittation pour sertissage de connecteurs sur des yeux de lignes dénudées.

(30) Priorität: 01.04.1992 CH 1058/92; 01.04.1992 CH 1059/92; 01.04.1992 CH 1057/92
(43) Veröffentlichungstag der Anmeldung: 06.10.1993
(73) Patentinhaber: KIRSTEN KABELTECHNIK AG, CH-4716 Welschenrohr (CH)
(72) Erfinder: Gyger,Richard, CH-4710 Balsthal (CH)
(74) Vertreter: Büchel, Kurt F., Dr.

(56) Entgegenhaltungen:
- EP-A- 0 365 691
- EP-A- 0 418 789
- FR-A- 2 226 764
- FR-A- 2 603 748
- US-A- 3 484 936
- US-A- 3 661 029
- US-A- 4 584 912

## Beschreibung

Die Erfindung betrifft eine Vorrichtung zum Aufpressen von Steckern auf abisolierte Leitungspartien entsprechend dem Oberbegriff des Anspruches 1. Außerdem betrifft sie Betriebsverfahren wie sie in dem Ansprüche 6 und 15 beschrieben sind.

Eine solche Vorrichtung wurde durch die Anmelderin bereits 1985 entwickelt und beispielsweise in der deutschen Offenlegungsschrift 3540083 vom 14.5.1987 beschrieben .

Gegenüber früheren Anordnungen, die mit Pressluft betrieben waren, haben Rotationsantriebe den Vorteil, geräuschärmer zu arbeiten, wobei gleichzeitig durch die Anwendung einer Exzenterwelle die Arbeitsgeschwindigkeit erhöht werden konnte. Solche früheren, pressluftbetriebenen Vorrichtungen sind beispielsweise im deutschen Patent 2411744 der Anmelderin veröffentlicht worden.

Das Problem bei der bekannten Anordnung gemäss der deutschen Offenlegungsschrift 3540083 war, dass das Leitungsende durch den beweglichen Huboberteil beim Aufpressen (Krimpen) von Steckern stets auf den Hubunterteil gebogen wurde. Dadurch wurde einerseits das Kabel selbst mechanisch belastet, was bei verschiedenen Isolationsarten problematisch ist, andererseits konnte auch der aufgepresste Stecker unerwünschte Kröpfungen od.dgl. erhalten. Besonders bei steifen Kabeln konnte es vorkommen, dass diese beim Zurückziehen infolge der Verbiegungen klemmten.

Zwar hatten die früheren Lösungen entsprechend dem deutschen Patent 2411744 dieses Problem nicht; dort wurden nämlich der Hubober- und -unterteil symmetrisch dem Leitungsende zugeführt, jedoch war eine Verknüpfung der technischen Lehre dieses Patentes mit den Maschinen entsprechend der erwähnten deutschen Offenlegungsschrift nicht möglich, da die Lehre gemäss dem deutschen Patent einen Linearantrieb erfordert, jene nach der deutschen Offenlegungsschrift jedoch einen Rotationsantrieb aufweist.

Der Erfindung liegt somit die Aufgabe zugrunde, eine Krimpvorrichtung zu schaffen, die einerseits über einen relativ leisen Antriebsmotor mit rotierendem Antrieb verfügt und andererseits den Nachteil des Verbiegens der eingeführten Leitungsenden beim Krimpen vermeidet.

Gelöst wird diese Aufgabe in überraschend einfacher Art und Weise durch die Merkmale im Kennzeichen des Anspruches 1.

Erst die erfindungsgemässe Verdoppelung der Antriebswellen unter gleichzeitiger Anwendung von je einer Exzenterwelle für jeden Hubteil und die Auslegung der Hubteile entsprechend dem letzten Merkmal des Anspruches 1 schaffen gänzlich neue vorteilhafte Effekte: Krimpzeiten von bis zu 0,3 sec. sind möglich, und die Geräuschentwicklung ist auf unter 70 Db(A) reduziert.

Die zu beschleunigenden Massen sind gering gehalten. Sie sind weiters durch die kontinuierliche Drehbewegung der Wellen und des Antriebsmotors - mit Ausnahme der Hubteile selbst - in vorteilhafter Weise den Trägheitsgesetzen angepasst.

Weitere vorteilhafte Ausgestaltungen der Erfindung sind in den abhängigen Ansprüchen beschrieben bzw. unter Schutz gestellt. Durch sie ergeben sich weitere Vorteile und Anwendungsmöglichkeiten insbesondere im Verbund mit einer Abisoliervorrichtung.

Die erfindungsgemässe Möglichkeit, die Hubwege der Hubteile unterschiedlich einzustellen, kommt der Tatsache entgegen, dass häufig im Bereich des oberen oder unteren Hubteiles unterschiedliche Platzverhältnisse vorhanden sind - z.B. wenn zusätzlich zu den an den Hubteilen befestigten Krimpwerkzeugen auch Abisoliereinheiten, Trenneinheiten od.dgl. vorgesehen sind.

Die seitliche Versetzung des - vorzugsweise im Bodenbereich gehaltenen - Antriebsmotors führt zu einer kompakten, lagestabilen Bauweise, wobei die Anwendung eines Zahnriemens sich positiv auf eine geringe Geräuschentwicklung und die Vermeidung von grossen Massen auswirkt.

Eine weitere erfinderische Leistung ergibt sich in der Kombination einer der Antriebswellen mit dem Antriebsblock zum Antrieb einer Abisoliereinheit entsprechend dem Anspruch 4. Auf die in den früheren Geräten unverzichtbaren, pressluftgetriebenen Linearantriebe für die Abisoliereinheiten kann somit erfindungsgemäss ebenso verzichtet werden, was wiederum der Geräuschreduktion zuträglich ist.

Durch die Einzelmerkmale des Anspruches 5 ergeben sich jeweils folgende Vorteile: Der gesteuerte Frequenzwandler erlaubt unterschiedliche Betriebsarten, wie beispielsweise einen Testbetrieb, oder Zeitlupen- bzw. Langsamlaufbetrieb. Eine an sich bekannte Eingabe- und/oder Programmiereinheit erhöht die Bedienungsfreundlichkeit der erfindungsgemässen Vorrichtung. Ein Magnetsensor zur Leitungsdetektion eignet sich wegen seiner Sensibilität. Er ist gut mit einer elektronischen Steuerung koppelbar. Ein Notausschalter erhöht die Betriebssicherheit, und eine Positionsüberwachung dient zur programmgerechten Koordination der Steuerung.

Die im Anspruch 6 beschriebenen Betriebsarten erhöhen die Bedienungsfreundlichkeit bzw. reduzieren die Arbeitszeit. Durch den Werkzeugwechselmodus kann das Werkzeug besonders schnell gewechselt werden. Durch den Testmodus wird unnötiger Ausschuss vermieden, da eine Bedienperson den Verfahrensablauf im Detail verfolgen kann. Der Resetmodus stellt automatisch ohne zusätzlichen Aufwand auf die Resetposition, und der Notlaufmodus verhindert Folgeschäden und ermöglicht über seine Signalabgabe die Verständigung des überwachenden Bedienpersonals. Gegebenenfalls kann auch eine automatische Auslösung eines Notlaufmodus ohne Betätigung des Sicherheitsschalters vorgesehen sein, beispielsweise bei Überschreitung einer bestimmten Leistungsaufnahme am Antriebsmotor, z.B. beim Verklemmen von Material zwischen den Crimpwerkzeugen, beim Fehlen von Zuführteilen od.dgl.

Ein erfindungsgemässer Beleuchtungskörper hilft beim Einstellen und beim händischen Zuführen der Leitungsenden.

Eine spezielle Ausbildung betrifft eine besondere Ausbildung mit einer Vorrichtung zum Abisolieren unterschiedlicher Längen und Durchmesser von elektrischen oder optischen Leitungen und/oder zum Aufpressen von Steckern auf abisolierte Leitungspartien entsprechend dem Oberbegriff des Anspruches 8.

Es handelt sich dabei somit um eine Aufpressvorrichtung (Crimp-Maschine) mit einer Abisoliermaschine oder um eine Kombination daraus, wie sie häufig zum Einsatz gelangt. Beispielsweise wurden durch die Anmelderin solche kombinierte Maschinen unter den Namen PP3 und K1000 auf den Markt gebracht. Der Gegenstand der erstgenannten Maschine ist in dem deutschen Patent 24 11 744, der Gegenstand der zweiten Maschine in der deutschen Patentschrift 35 40 083 beschrieben.

In die benannten Maschinen der Anmelderin können problemlos Leitungsenden eingeführt werden, die durch eine Abisoliervorrichtung zunächst abisoliert und durch die Crimp-Vorrichtung anschliessend mit einem Stecker versehen werden. Das Zuführen und anschliessende Entfernen eines solchen Leitungsendes erfolgt von Hand durch eine Bedienperson.

Als Nachteil hat sich dabei herausgestellt, dass die Bedienperson, bevor sie ein neues Leitungsende einführen kann, das alte Leitungsende aus der Klemm-Vorrichtung herausziehen muss, und zwar genau entgegengesetzt der Richtung, die der Einführrichtung des nächsten Leitungsendes entspricht. Dies ist eine unangenehme Arbeitssituation, die zudem ein hohes Mass an Konzentration erfordert.

Ziel dieser speziellen Ausbildung ist es, den händisch durchzuführenden Arbeitsvorgang zu vereinfachen und damit auch die Arbeitsgeschwindigkeit der Maschine zu erhöhen, das erstmals durch den erfindungsgemässen Auswerfer gemäss Anspruch 8 erreicht wird. Dieser stösst das Leitungsende selbsttätig aus dem Klemmbereich, so dass die Rückzugsbewegung von Hand entfällt.

Zusammen mit den Vorteilen des mechanischen Auswerfers gemäss Anspruch 8 ergeben sich daraus folgende Vorteile und Wirkungsweisen:

Der seitliche Anschlag erhöht die Einlegesicherheit und die Präzision beim Abisolier- oder Crimp-Vorgang, wobei die Bedienperson weniger angestrengt schauen muss, da sie das Leitungsende lediglich in die Ecke zwischen unterem Klemmbacken und Anschlag drücken muss.

Ist der Auswerfer zweiseitig betreibbar, kann er für bestimmte Crimp-Werkzeuge den Weg freigeben.

Ein Einstellmechanismus ermöglicht das Anpassen des Auswerfers an unterschiedliche Leitungsdurchmesser; eine erfindungsgemässe Auswerferwippe ist ein verschleissarmer Bauteil mit einfacher Lagermöglichkeit; das Zusammenspiel Nocken/Steuerkante ist besonders betriebssicher und spart zusätzliche Antriebsbauteile.

Die Verwendung von Elektromagneten führt zu erheblicher Geräuschreduktion (in den beiden erwähnten Vorrichtungen entsprechend dem Stand der Technik waren für den Klemmbackenantrieb Pressluftzylinder vorgesehen) und zu einer einfachen elektronischen Steuerbarkeit der Klemmbackenbewegungen.

Eine Selbsthemmung zwischen Hebelstange und Wippe gemäss Anspruch 12 hat weiters den Vorteil, dass einmal geklemmte Leitungsenden nicht mehr seitlich ausweichen können. Wäre die Selbsthemmung nicht gegeben, würde lediglich die Zugkraft des Elektromagneten die Halterung bewirken. Diese Kraft müsste dementsprechend wesentlich höher ausgelegt werden, da beim Abisolier- oder Crimp-Vorgang unter Umständen auch seitliche Kräfte auf das Leitungsende wirken können, die beim reinen Einklemmen des Kabels im zunächst noch unbelasteten Zustand nicht auftreten.

Eine neue Doppelmagnetanordnung gemäss den Merkmalen der bevorzugten Ausbildung von Anspruch 12 führt zu einer steuerleichten, betriebsicheren, geräuscharmen Klemmvorrichtung, wie dies auch durch die Merkmale der Ansprüche 13 und 14 bewirkt wird.

Insgesamt ergibt sich durch die Erfindung eine hohe Endqualität mit geringen Toleranzen, geringer Ausschussproduktion und hohe Bedienerfreundlichkeit.

Eine weitere spezielle Ausführungsform betrifft eine Vorrichtung nach dem Oberbegriff des Anspruches 16. Eine solche Vorrichtung ist ebenso in der deutschen Patentschrift 3540083 der Anmelderin beschrieben. Der Antrieb der Presswerkzeuge erfolgt über einen Elektromotor, die Antriebe der Abisoliereinheit sind dort durch Pressluft betriebene Linearantriebe.

Damit erfordert die bekannte Vorrichtung zwei unterschiedliche Energiearten: elektrischen Strom und Pressluft. Gleichzeitig ergibt sich ein Steuerungsproblem, da sichergestellt werden muss, dass die Steuerung der Abisoliereinheit über die Pressluftzylinder synchron mit der Steuerung des elektrischen Antriebsmotors erfolgt. Dies erfordert einigen Aufwand.

Darüber hinaus ist, bedingt durch die Pressluftantriebe, ein relativ hoher Geräuschpegel zu verzeichnen.

Bei dieser speziellen Ausbildung wird auf Pressluftantriebe gänzlich verzichtet und die Steuerung zwischen dem Antriebsmotor für die Presswerkzeuge und der Abisoliereinheit mechanisch synchronisiert, so dass eine hohe Geräuschentwicklung vermieden wird.

Die Geräuschentwicklung wird sogar zirka um 10 dB(A) reduziert. Die Verbindungselemente stellen einen synchronisierten Funktionsablauf sicher und der energietechnische Aufwand ist relativ gering, jedenfalls geringer als bei bekannten Anlagen mit Elektro- und Pressluftantrieb, da die Aufwendungen zur Presslufterzeugung entfallen.

Aus den Merkmalen der weiteren abhängigen Ansprüche ergeben sich unter anderem folgende Vorteile und Anwendungsmöglichkeiten:

Die Anordnung von Steuerkurven an der Stirnseite und am Umfang des Antriebsblocks erlauben eine platzsparende Ausbildung.

Für das Justieren der Abisoliereinheit im Hinblick auf unterschiedlich lange Leitungsenden ist die Verschieblichkeit des Antriebsblocks dienlich, wobei die Kopplung über eine Mitnahmelasche das Justieren vereinfacht.

Bevorzugt ist der Lagerblock aus einem Gussblock - insbesondere aus Leichtmetall - gebildet. Er schafft dadurch eine starre, verwindungsfreie Verbindung der verschiedenen Teile der Vorrichtung. Die Lagerung der Antriebswellen und der Exzenterwellen wird durch den Gussblock ebenso sicher vorgenommen.

Die erfindungsgemässe Ausbildung der Abisoliereinheit mit einem Basisschlitten in einer lagerblockfesten Führung mit einer einzigen Einstellspindel erlaubt deren sicheres und einfaches Einstellen auf unterschiedlich lange Leitungsenden.

Bei Maschinen mit einer Programmsteuerung erhöhen die Merkmale des Anspruches 19 den Bedienkomfort.
Die Verwendung einer exzentrischen Kurvenlauffläche zur Einstellung der Messerhebel ist deswegen günstig, weil die für die Öffnungs- und Schliessbewegung der Messer erforderlichen Wege relativ gering sein können. Diese Wege hängen lediglich von den Durchmessern der abzuisolierenden Leitungen ab.

Durch eine Verstellbarkeit der Zugstange löst sich erfindungsgemäss das Problem des Justierens im Hinblick auf unterschiedliche Leitungsdurchmesser bzw. Isolationsdicken. Ferngesteuert ergibt sich auch hier erhöhter Bedienkomfort.

Für die Abziehbewegung der Abisoliermesser sind in der Regel grössere Wege erforderlich als beim Einschneiden der Isolierung, weshalb sich die Ausbildung der Kurvenlauffläche in der Mantelfläche des Antriebsblocks bevorzugt ergibt. Für die Steuerung des Abziehens steht somit die gesamte Länge des Antriebsblocks zur Verfügung.

Eine schwenkbare Ausbildung des Abisolierkopfes unterstützt die Arbeitsgeschwindigkeit insofern, als durch gleichzeitiges Zurückziehen und Wegschwenken der Abisoliereinheit der Arbeitsbereich unterhalb des Huboberteiles - wo die Crimpwerkzeuge zum Einsatz gelangen - schnell freigemacht werden kann.

Gleichzeitig fördert das Wegschwenken den Ausstoss allfällig entstehender Abisolierreste, wie abgezogene Isolierteile oder dergleichen, die durch die Fliehkräfte bei der Schwenkbewegung weggeschleudert werden.

Bevorzugt ist dabei die Variante mit einem Führungsschlitten und einem Scharnier, wobei der Führungsschlitten kurvengesteuert die lineare Rückzugsbewegung bewerkstelligt und das seitliche Ausschwenken durch bekannte Massnahmen, insbesondere durch die bevorzugte Massnahme gemäss Anspruch 23, durchgeführt wird.

Eine Verstellbarkeit der Schwenkkurve ermöglicht in einfacher Weise die Adaption der Schwenkbewegung gegebenenfalls in Abhängigkeit von unterschiedlichen Crimpwerkzeugen.

Die bevorzugte Ausbildung der Abisoliereinheit, entsprechend den Merkmalen des Anspruches 24, stellt ein einfache Lösung dar, die insbesondere in Kombination mit einer Exzenterkurvensteuerung Bauelemente spart und betriebssicher funktioniert.

Eine Längenverstellung einer Druckspindel ermöglicht das Variieren der Abstände zwischen den Abisoliermessern im Hinblick auf unterschiedliche Leitungsdurchmesser bzw. Isolationsdicken. Eine erfindungsgemässe Spindelverstellung ist dabei noch sehr einfach zu motorisieren und programmgesteuert fernzubedienen.

Eine drehfeste Lagerung der Spindel dient der Stabilität der Abisoliermesseranordnung und reduziert das Spiel zwischen den Elementen.

Die bevorzugte Ausbildung entsprechend dem Anspruch 27 beschreibt eine neue und erfinderische Vorrichtung mit besonders vorteilhaft gelagerten Messern bzw. Messerhaltern. Diese Lösung, insbesondere im Zusammenhang mit den bevorzugten Merkmalen des Anspruches 27, dient der Präzision des Abisolierschnittes. Sie kommt mit wenigen Bauteilen aus.

Die Ausbildung nach Anspruch 28 erlaubt das besonders schnelle Freimachen des Arbeitsbereiches zwischen den Hubteilen.

Die Ausbildung gemäss Anspruch 29 baut dabei im Zusammenhang mit dem Abisolierkopf besonders klein. Die Verwendung eines Magnetsensors erlaubt ein besonders sensitives Reagieren auf eingeführte Leitungsenden zum Zwecke des Auslösens des Abisolier- und Crimpvorganges.

Im Vergleich zur bekannten Crimpmaschine K1000 kann auf eine separate Auswurfeinheit für Abisolierabfälle verzichtet werden. Eine solche kann jedoch zusätzlich in die Abisoliereinheit integriert sein.

Weitere Merkmale und Vorteile ergeben sich aus der Figurenbeschreibung.

Es wird zum Zwecke der vollständigen Offennbarung weiterer Details zur Anwendung im Rahmen der Erfindung, bzw. zum Ergänzen oder Abändern derer Bauteile auf den Inhalt der deutschen Patentschriften DE-2411744 und 3540083 verwiesen, die als vollständig im Inhalt dieser Offenbarung liegend gilt. Insbesondere betrifft das die Figuren und die dazugehörenden Beschreibungsteile; bei letzterer sind davon insbesondere die Fig.1 und Fig.4-5 und die dazugehörenden Beschreibungsteile betroffen.

Zum besseren Verständnis der Erfindung ist anhand einer Zeichnung ein Ausführungsbeispiel, wie es einem funktionstüchtigen Prototyp entspricht, beispielhaft näher beschrieben.

Es zeigen dabei:
- Fig.1: eine Ansicht von der Seite mit abgenommener Abdeckhaube und entfernten Werkzeugen,
- Fig.2: einen Schnitt nach der Linie II./II. gemäss Fig.1,
- Fig.3: einen Schnitt nach der Linie III./III. gemäss Fig.1,
- Fig.4: ein Detail der Abisoliereinheit im Schnitt,
- Fig.5: das Schema der Abisoliereinheit mit Abisolierkopf in Draufsicht,
- Fig. 6: die Abisoliermesser,
- Fig.7: ein Detail der Abisoliereinheit in Draufsicht mit um 90° geschwenktem Abisolierkopf,
- Fig.8: eine Frontansicht auf den Abisolierkopf,
- Fig.9: eine Draufsicht auf das Schema der Abisoliereinheit mit seitlicher Schwenkeinrichtung in Arbeitsstellung,
- Fig.10: die Einheit gemäss Fig.9 in Schwenkstellung,
- Fig.11: eine Seitenansicht auf die Einheit gemäss Fiq.9,
- Fig.12: ein Blockschaltbild der erfindungsgemässen Vorrichtung mit schematisch dargestellten, programmgesteuerten Elementen,
- Fig.13: eine Ansicht auf ein erfindungsgemäss verwendetes Bedienfeld mit einem Schlüsselschalter, einem Anzeigefeld und Funktionstasten sowie Tasten zur Programmwahl bzw. Programmänderung,
- Fig.14: eine Seitenansicht auf das Schema der erfindungsgemässen Klemmeinrichtung für zugeführte Leitungsenden,
- Fig.15: eine Frontansicht mit Klemmbacken in geöffnetem Zustand,
- Fig.16: eine Draufsicht,
- Fig.17: eine Frontansicht unter Weglassung verschiedener Teile im geschlossenen Zustand der Klemmbacken,
- Fig.18: ein Schaltschema für den Antrieb der Elektromagneten für die Klemmvorrichtung und
- Fig.19: dasselbe Schaltschema in einem Umschaltemodus.

Die erfindungsgemässe Vorrichtung ist auf einem einstückigem Lagerblock 1 aufgebaut, der einen Elektromotor 21 mit einem Getriebe 83 (Fig. 1 - 3) trägt. Er lagert zwei Antriebswellen 12, wobei die untere für den Antrieb eines Hubunterteils 85 und die obere für den Antrieb eines Huboberteils 81 dient. Die Hubteile 81 und 85 sind nur schematisch dargestellt und tragen - gegebenenfalls über Adaptoren - die Presswerkzeuge (Crimpwerkzeuge). Einerends sind die Antriebswellen 12 mit je einer Zahnriemenscheibe 18 bestückt, die über einen Zahnriemen 22 vom Motor 21 antreibbar sind. Anderenends sind die Antriebswellen 12 mit je einer Exzenterwelle 84 oder einem Exzentergetriebe verbunden, die bzw. das in je einem Getriebegehäuse 101 des Lagerblocks 1 untergebracht sind bzw. ist.

Durch das Gehäuse 101 sind Geräusche beim Betrieb der Exzenterwellen 84 abgeschirmt. Die Exzenterwellen 84 treiben die Hubunter- bzw. -oberteile, 85 bzw. 81, zu- und gegeneinander. Die Teile 85 bzw. 81 sind dazu in nicht näher dargestellten Schlitten geführt.

Erfindungsgemäss haben beide Teile 85 bzw. 81 unterschiedliche Wegstrecken zurückzulegen, jedoch treffen die eingesetzten Werkzeuge von oben und unten gleichzeitig das eingeführte Leitungsende, so dass dieses durch keines der Teile 85 bzw. 81 bzw. durch keines der eingesetzten - nicht dargestellten - Werkzeuge disloziert wird.

Die unterschiedlichen Wege sind durch unterschiedliche Exzenter 84 oder Einstellungen daran bewirkt, können jedoch auch durch unterschiedliche Übersetzungen infolge unterschiedlicher Zahnriemenscheiben 18 bewirkt werden. Der Zahnriemen 22 ist durch eine Andrückrolle 87 vorgespannt.

Für den Crimp-Betrieb sind weiters eine Klemmvorrichtung 82 zum Erfassen und Halten eines zugeführten Leitungsendes und ein Sensor 56 - in Fig.1 nur symbolisch dargestellt - zur Längeneinstellung des zugeführten Leitungsendes und zur Auslösung des Arbeitsablaufes der Vorrichtung vorgesehen.

Mit den beschriebenen Elementen ist die erfindungsgemässe Vorrichtung im wesentlichen bereits für das Crimpen alleine einsetzbar. Z.B. im Betrieb zusammen mit einer automatischen Fertigungsstrasse, wo bereits abisolierte Leitungsenden zugeführt werden, wäre dieser Aufbau ausreichend.

Das dargestellte Ausführungsbeispiel umfasst jedoch auch eine Abisoliereinheit 63, die dem Abisolieren eines eingeführten Leitungsendes dient, bevor dieses dem Crimp-Prozess unterzogen wird.

Der erfindungsgemässe Antrieb für diese Abisoliereinheit 63 umfasst einen Antriebsblock 62, der verschieblich auf der oberen Antriebswelle 12 gelagert ist. Durch eine Mitnehmerkupplung 65, die einen auf der Welle 12 drehgesicherten Mitnahmering 10 und einen Mitnahmestift 102 umfasst, ist der Antriebsblock 62 mit der Welle 12 drehverbunden.

Der Stift 102 greift in eine Bohrung im Block 62, die am Stift 102 ebenso längsverschieblich ist. Alternativ könnte der Stift 102 auch als Gewindestift ausgebildet sein, so dass an der Stelle der Antriebsblock 62 willkürlich axial verschoben bzw. verstellt werden kann.

Die Mitnehmerkupplung 65 könnte auch als fernbetätigbare Kupplung ausgebildet sein, so dass bei Bedarf die Drehmitnahme zwischen Welle 12 und Block 62 auch entkuppelt werden kann.

Der Antriebsblock 62 ist im wesentlichen zylinderförmig aufgebaut und verfügt in seiner Mantelfläche über eine Abziehkurve 2, in der ein Verbindungselement 71 mit einem Schubarm 4 und einer Schubrolle 72 geführt ist. Der Schubarm 4 ist mit einem Führungsschlitten 16 starr verbunden. Eine Umdrehung des Antriebsblocks 62 führt zu einem Längsverschieben des Führungsschlittens 16, der an einem Basisschlitten 15 dementsprechend verschieblich gehalten ist. Links neben der Abziehkurve befindet sich eine Führungsnut 66, die sich ringförmig um den Block 62 erstreckt. In die Führungsnut 66 greifen Führungsrollen 11, die in einer Mitnahmelasche 13 gehalten sind.

Die Mitnahmelasche 13 umschliesst den Antriebsblock 62 und ist mit dem Basisschlitten 15 starr verbunden. Eine Verschiebung des Basisschlittens 15 hat somit zwangsläufig eine Verschiebung des Antriebsblocks 62 zur Folge und umgekehrt.

Der Basisschlitten 15 verfügt über zwei Führungsstangen 20, die in einem Halter 14 am Lagerblock 1 verschieblich gehalten sind. Eine Einstellspindel 19, die im Basisschlitten 15 drehbar gelagert ist und sich am Halter 14 abstützt, erlaubt eine Relativverstellung des Basisschlittens 15 zum Halter 14 und damit zum Lagerblock 1, wodurch zwangsläufig auch der Antriebsblock 62 auf der Welle 12 axial verschoben wird.

An der linken Stirnseite 64 des Antriebsblocks 62 verfügt dieser über eine exzentrische Ringnut bzw. Messerkurve 3, in der eine Messerrolle 69 läuft. Die Messerrolle 69 ist an einem Messerhebel 7 drehbar gelagert, der an einer Hebelwelle 6 schwenkbar gelagert ist, die am Lagerblock festgehalten ist.

Der Messerhebel 7 ist an seinem anderen Ende mit einem Gelenk 8 verbunden, das eine Zugstange 5 hält, die an ihrem anderen Ende ein weiteres Gelenk 8 aufweist. Die Zugstange 5 trägt im Bereich jeden Gelenkes eine Längenverstellspindel 70, so dass der Abstand der beiden Gelenke 8 zueinander justierbar ist. Eine programmgesteuerte automatische, motorisch angetriebene, Längenverstellung durch herkömmliche Verstellmechanismen an der Spindel 70 liegt im Rahmen der Erfindung.

Das untere Gelenk greift an eine Messerwippe 9, die in ihrem unteren Bereich gabelförmig ausgebildet ist und der Zug- oder Schubaufbringung auf die Abisoliermesser 30,31 gemäss Fig.4-8 dient. Die Wippe 9 ist dazu an einem Abisolierkörper 17 gelagert, der wiederum über ein Scharnier 74 mit dem Führungsschlitten 16 verbunden ist.

Der Abisolierkörper 17 verfügt an seinem unteren Bereich über eine Kurvenrolle 25, die in eine Schwenkkurve 24 eingreift, wie den Fig. 9-11 deutlich entnommen werden kann.

Die Schwenkkurve 24 ist lagerblockfest oder gegebenenfalls gegenüber dem Lagerblock 1 justier- oder - motorisch fernbedienbar - verstellbar. Ein Verschieben des Führungsschlittens 16 führt über das Scharnier 74 zu einem Verschieben des Abisolierkörpers 17, wobei durch die Schwenkkurve ein Seitenschwenken des Abisolierkörpers 17 und damit eines daran befestigten Abisolierkopfes 73 ermöglicht wird.

Die Details des Verschwenkens sind aus den Fig.9-11 zu entnehmen, wobei dort ersichtlich ist, dass das untere Gelenk 8 innerhalb der Messerwippe 9 auch seitlich schwenken kann. Es ist dort an einer Kugelführung 23 geführt. Die Kurvenrolle 25 ist an einem Führungszapfen 27 gelagert.

Aus Fig.4 sind Details im Inneren des Abisolierkörpers 17 ersichtlich. Die Messerwippe 9 greift mit ihrer Gabel 103 an einen Bolzen 104, der in einer hinteren Druckspindel 32 gehalten ist. Die Druckspindel 32 hat an ihrem anderen Ende eine Gewindebohrung 100, die ein Linksgewinde aufweist. Die Bohrung 100 ist als Sackloch ausgebildet, in das eine starke Druckfeder eingelegt ist, die einen Gewindestift 78 beaufschlagt, der ebenso ein Linksgewinde aufweist. Der Gewindestift 78 ist mit einem Zahnrad 34 drehstarr verbunden, das an seiner anderen Seite einen Gewindestift 77 aufweist, der mit einem Rechtsgewinde versehen ist und in eine gegengleiche Gewindebohrung 100 in eine vordere Druckspindel 33 eingreift. Durch die gegengleichen Gewinde und das Zahnrad 34 ist eine Längenverstelleinrichtung 76 gebildet, die die beiden Druckspindeln 32 und 33 zu- oder voneinander verschieblich macht. Beide Teile sind in einer Bohrung des Abisolierkörpers 17 verschieblich gelagert. Die vordere Druckspindel 33 ist in ihrem vorderen Bereich mit einer Querbohrung 105 versehen, die eine Lagerachse 106 eines Kniehebels 75 aufnimmt. Der Kniehebel 75 verfügt über zwei Teilhebel 40 und 41, wobei der Teil 40 mit einem äusseren Messerhalter 26 gelenkig verbunden ist und der Teil 41 an einem inneren Messerhalter 28 angelenkt ist. Der äussere Messerhalter 26 ist im Schnitt u-förmig ausgebildet und umschliesst bzw. führt dreiseitig den inneren Messerhalter 28. Der Kniehebel 75 und die Messerhalter 26 bzw. 28 sowie die beiden von ihnen gehaltenen V-Messer 30 bzw. 31 sind in einem Messerkopf 29 gehalten, der am Abisolierkörper 17 befestigt ist. Im Bereich der Abisoliermesser 30 und 31 verfügt das Gehäuse 29 über eine konische Bohrung 107, die das Einführen eines Leitungsendes zwischen die beiden Abisoliermesser erleichtert.

An der der konischen Bohrung 107 gegenüberliegenden Seite des Abisolierkopfes 73 ist ein Auslösergehäuse 44 eines Sensors 56 vorgesehen, in dem ein Auslöser untergebracht ist, der einen Kipphebel 42 umfasst, der einerends einen Sensorteller 108 und anderenends einen Magnetsensor 80 aufweist. Ein Berühren des Sensortellers 108 durch ein Leitungsende führt zu einer Signalabgabe am Magnetsensor 80, aufgrund der der Funktionsablauf der erfindungsgemässen Vorrichtung in Gang gesetzt wird. Die Stellung des Kipphebels 42 ist über eine Spindel 43 - wie nicht dargestellt, gegebenenfalls ferngesteuert - einstellbar.

Die Voreinstellung der Positionen der Abisoliermesser 30 und 31 zueinander erfolgt über die Längenverstelleinrichtung 76, wobei dieser ein Einstellzahnrad 35, eine Einstellwelle 79 mit einer Stirnseite 36 für den Eingriff eines Werkzeuges und eine durch eine Feder 37 belastete Arretierung 38 zur Seite gestellt ist. Auch diese Einstellung kann erfindungsgemäss programm- und ferngesteuert motorisch erfolgen.

Das Blockschaltbild gemäss Fig.12 zeigt eine mögliche erfindungsgemässe Variante, bei der zentral eine programmierbare Steuerung - insbesondere Mikroprozessor - vorgesehen ist, entweder frei programmierbare oder umprogrammierbare oder austauschbare Speicher (z.B. EPROM) beinhaltend. Erfindungsgemäss ist die Steuerung 59 dafür zuständig, dass sämtliche Verfahrensabläufe an der erfindungsgemässen Vorrichtung in zeitrichtiger Reihenfolge erfolgen. Mit ihr verbunden und durch sie angesteuert sind: Ein Frequenzumwandler 58 als Steuermodul für den Elektromotor 21; ein Sensor 56 (insbesondere der Magnetsensor 80 gemäss Fig.5), der den Auslösebefehl für den Bearbeitungsvorgang gibt; ein Bedienungsfeld 55, in dem Grundmoden gewählt werden können. Erfindungsgemäss sind in dem Bedienungsfeld 55 einige Drucktasten und zumindest ein Display vorgesehen, das Auskunft über den jeweils gewählten Bearbeitungsmodus gibt. Über die Drucktasten können beispielsweise folgende - vorprogrammierte - Arbeitsmoden eingestellt werden.

Ein Werkzeugwechselmodus bringt die Hubteile 81 und 85 in eine solche Position, in der die daran zu befestigenden Werkzeuge einfach auszuwechseln sind;
ein Justiermodus, bei dem verschiedene leitungsabhängige Parameter eingegeben werden können;
ein Kriechgangmodus, bei dem das Drehmoment des Antriebsmotors 21 erhöht, dessen Drehzahl jedoch reduziert wird, um visuell den Ablauf des Abisolierens oder Crimpens beobachten zu können - bei diesem Modus wird automatisch auch eine Beleuchtung 60 zugeschaltet; ein Normalbetriebsmodus,
ein Resetmodus, bei dem automatisch der Antriebsmotor 21 an eine Stelle fährt, die durch eine Positionsüberwachung 61 feststellbar ist.

Es ist weiters ein Sicherheitsschalter 57 vorgesehen, der nach Betätigung gegebenenfalls ein Notlauf- und/oder einen Resetbetriebsmodus automatisch auslöst;

Weiters ist eine Antriebseinheit - insbesondere ein Elektromagnet 52 - für eine Klemmvorrichtung 82 für zugeführte Leitungsenden vorgesehen.

Der Elektromotor 21 kann dabei stets sowohl in einem Reservierbetrieb arbeiten, als auch grundsätzlich nur in eine Richtung drehen. Die Kurvensteuerungen der Abziehkurve 2 und Messerkurve 3 sowie die Exzenterwellen 84 würden grundsätzlich beides erlauben. Für besonders schnellen Verarbeitungsvorgang ist jedoch ein kontinuierlicher Antrieb in eine Richtung bevorzugt, wobei vor allem in Anwendungsfällen, in denen z.B. auf eine Abisoliereinheit verzichtet wird (im Fertigungsstrassenbetrieb, wo schon abisolierte Leitungsenden zugeführt werden) ist die kontinuierliche Drehrichtung des Antriebsmotors 21 optimal. Beim erfindungsgemäss gebauten Prototyp erreicht die Verarbeitungszeit für einen kompletten Zyklus 0,3 Sekunden.

Bei dem erfindungsgemässen Beispiel ist die Klemmeinrichtung durch Elektromagnete 52 und 98 angetrieben. Im Rahmen der Erfindung liegen jedoch auch Lösungen, bei denen die Klemmvorrichtung 82 ebenso über Verbindungsgestänge und Nockensteuerungen von der Antriebswelle 12 her angesteuert werden.

Die erfindungsgemässe Ausbildung der Klemmeinrichtung 82 ist den Fig.14-19 zu entnehmen.

Aus Fig.15 sieht man die Vorrichtung mit geöffneten Klemmbacken 46 und 47. Der untere Klemmbacken 47 ist bei dem Ausführungsbeispiel lagerblockfest, jedoch an einer Klemmvorrichtung 109 justierbar. Der obere Klemmbacken 46 ist winkelhebel-förmig ausgebildet, an seinem Knie lagerblockfest gelagert und an seiner Angriffsstelle gelenkig mit einer Hebelstange 50 verbunden. Die Hebelstange 50 greift anderenends gelenkig an einer Seite einer Wippe 51 an, die ebenso lagerblockfest gelagert ist. Die andere Seite der Wippe 51 ist gelenkig über eine Zugstange 53 mit einem Zuganker 96 verbunden, der mit dem Elektromagnet 52 zusammenwirkt. Der geöffnete Zustand gemäss Fig.15 bedeutet, dass der Zuganker 96 aus dem Elektromagnet 52 herausragt. Er könnte dies gegebenenfalls federunterstützt tun, so dass automatisch, sobald im Elekromagnet 52 mangels Stromfluss das Magnetfeld abfällt, der Zugang 96 in die in Fig.15 dargestellte Position gedrückt wird. Beim vorliegenden Beispiel ist jedoch an der anderen Seite der Wippe 51 ein Verbindungshebel 99 angelenkt, der anderenends lagerblockfest abgestützt ist. An der Laststelle des Hebels 99 greift eine zweite Zugstange 110, die mit einem zweiten Zuganker 97 verbunden ist, der mit einem zweiten Elektromagnet 98 zusammenwirkt. Die beiden Magnete 52 und 98 sind so angeordnet, dass die jeweiligen Zuganker 96 bzw. 97 jeweils konträr arbeiten. Im Falle der Stellung gemäss Fig.15 und 14 ist der Zuganker 97 - wie nicht dargestellt - in den Magnet 98 eingezogen, in der Stellung nach Fig.17 jedoch ausgefahren. In diesem Fall kann auf eine Federunterstützung verzichtet werden und jeder der Elektromagnete 52 bzw. 98 ist für eine Bewegung, nämlich Schliess- und Öffnungsbewegung, der Klemmbacken 46 und 47 zuständig.

Aus den Fig.18 und 19 ist eine erfindungsgemässe Ansteuerung bei den Elektromagneten 52 umd 98 dargestellt, die einen besonders schnellen und sicheren Klemmbetrieb erlaubt, was sich wiederum günstig auf die Arbeitsgeschwindigkeit und Präzision auswirkt.

Fig.18 zeigt schematisch den Zustand gemäss Fig.14 und 15, bei dem durch Stromfluss im Elektromagneten 98 dessen Zuganker 97 eingezogen ist. Der Zuganker 96 des Elektromagneten 52 ist herausgezogen, da im Elektromagnet 52 kein Strom fliesst. Die Stromsteuerung wird von der programmierbaren Steuerung 59 veranlasst.

Zum Umschwenken der Wippe 51 bzw. Spannen der Klemmbacken 46 und 47 gemäss Fig.17 wird - wie in Fig.19 ersichtlich - der Stromfluss im zweiten Elektromagneten 98 kurzfristig umgepolt und gleichzeitig der Stromfluss im ersten Elektromagneten 52 eingeschaltet, wodurch dieser seinen Zuganker 96 anzieht. Das kurzfristige Umpolen des Elektromagneten 98 bewirkt eine kurzfristige Feldumkehr, die den Zuganker 97 (der zumindest einen geringen Remanenzmagnetismus aufweist) aus den Windungen stösst. Die Kurzfristigkeit des Stromflusses beim Umschaltvorgang in der Spule des zweiten Magneten 98 ist entscheidend, da bei zulange andauerndem gegenpolig erregten Magnetfeld der Zuganker 97 wieder angezogen werden würde.

Durch diese erfindungsgemässe Anordnung schalten die beiden Elektromagneten besonders schnell und verzögerungsfrei, was wiederum günstig auf die Gesamtarbeitsgeschwindigkeit wirkt.

Die hohe Klemmgeschwindigkeit der Klemmbacken 46 und 47 erhöht auch die Arbeitspräzision, zumal ein nachträgliches Verrücken des eingeführen Leitungsendes praktisch verhindert wird. Schon bei kürzerfristigem Berühren des Sensortellers 108 schlägt der Klemmbacken 46 programmgesteuert zu und hält das Leitungsende fest.

Diese erfindungsgemässe Ausbildung würde auch alleine sinnvoll und vorteilhaft einsatzfähig sein. Die Erfindung weist jedoch eine weitere Verbesserung auf, bei der den Klemmbacken 46 bzw. 47 ein Auswerfer 48 zugeordnet ist, der über eine Auswerferstange 49 in einer lagerblockfesten Führung 90 radial zum einlegbaren Leitungsende verschiebbar ist. Beim Einlegen eines Leitungsendes dient der Auswerfer 48 als Seitanschlag (siehe Fig.15) und bestimmt so die seitliche Position des einzulegenden Leitungsendes. Zur Abstimmung dieser Position mit den jeweiligen Crimpwerkzeugen an den Hubteilen 81 bzw. 85 ist ein Einstellmechanismus 92 zwischen dem Auswerfer 48 und seiner Auswerferführungsstange 49 vorgesehen. Dieser Einstellmechanismus kann - wie dargestellt durch händisch betätigbare Klemmschrauben - im Rahmen der Erfindung jedoch auch elektrisch bzw. programmferngesteuert durch motorischen Antrieb erfolgen. Die Auswerfbewegung bzw. Seitenverschiebung des Auswerfers 48 wird durch eine Auswerferwippe 54 hervorgerufen, die über einen Bolzen 111 mit der Auswerferführungsstange 49 verbunden ist. Die Auswerferwippe 54 ist winkelhebelförmig ausgebildet und an ihrem Knie lagerblockfest gelagert. An ihrem freien Ende ist an ihr ein Nocken 93 ausgebildet, der mit einer Steuerkante 94 an der Wippe 51 zusammenwirkt. Jedes Mal, wenn die Steuerkante 94 an dem Nocken 93 von oben nach unten vorbeistreift, wird der obere Teil der Auswerferwippe 54 nach rechts geschlagen. (Beim Vorgang des Schliessens)

Gemäss dem dargestellten Beispiel läuft der Mitnehmer 91 dabei leer. Alternativ könnte der Mitnehmer 91 aber auch als Gabel ausgebildet sein, wobei er dann die Auswerferführungsstange 49 und den Auswerfer 48 nach rechts zöge.

Streicht hingegen die Steuerkante 94 von unten nach oben an dem Nocken 93 vorbei, so werden der Mitnehmer bzw. die Gabel 91 und mit ihr die Stange 49 und der Auswerfer 48 nach links geschlagen, wodurch bei der Auswerferkante des Auswerfers liegende Leitungsenden aus der geöffneten Klemmvorrichtung geschlagen werden. Der untere Klemmbacken 47 steht dabei einer Abdeckplatte 88 gegenüber, die eine Steckerzuführung 86 nach oben abdeckt. Die Abdeckplatte 88 verhindert, dass das Leitungsende mit der Steckerzuführung 86 kollidiert.

Durch das automatische Ausstossen des bearbeiteten Leitungsendes wird wiederum die Bearbeitungsgeschwindigkeit insgesamt erhöht, da beim Einlegen eines neuen Leitungsendes das eben bearbeitete nicht mehr separat aus der Klemmvorrichtung 82 entfernt werden muss.

Durch die in vielen Details beschriebene erfindungsgemässe Ausführung des ersten Prototyps werden viele Wege gezeigt, wie man die vorliegende Einrichtung auch voll automatisieren kann, so dass über das Bedienungsfeld 55 sämtliche Parameter computer- bzw. programmgesteuert motorisch fernbedienbar sind. Aber auch die zeichnerisch dargestellte Lösung bietet gegenüber dem Bekannten Vorteile, so insbesondere der erhöhten Arbeitsgeschwindigkeit, der verbesserten Präzision und des optimal freien Arbeitsraumes für die Werkzeuge an den Hubteilen 81 und 85. Wobei letzteres insbesondere der Anwendung von verschiedensten Universalwerkzeugen gegebenenfalls auch über Adaptoren entgegenkommt.

Die Erfindung ist somit durch die dargestellten Ausführungsbeispiele nicht eingeschränkt.

## Patentansprüche

1. Vorrichtung zum Aufpressen von Steckern auf abisolierte Leitungspartien, mit einem Lagerblock **(1)**, einem Antriebsmotor **(21)**, einem Getriebe (83), einer oberen Exzenterwelle **(84 o)** für eine Presse mit einem beweglichen Huboberteil **(81)**, einem Hubunterteil **(85)**, einer Steckerzuführung **(86)** und einer Klemmvorrichtung **(82)** für Leitungsenden, **dadurch gekennzeichnet**, dass der Antriebsmotor **(21)** zwei parallele Antriebswellen **(12)** treibt, die im Lagerblock **(1)** gelagert sind, von denen die eine der oberen **(84 o)** die andere einer unteren Exzenterwelle **(84 u)** zugeordnet ist, wobei die untere Exzenterwelle **(84 u)** mit dem Hubunterteil **(85)** verbunden ist, und dass die Hubhöhen beider Hubteile **(81,85)** mit eingesetztem Werkzeug auf die Position eines in den Arbeitsbereich eingeführten Leitungsendes begrenzbar sind.

2. Vorrichtung nach Anspruch 1, **dadurch gekennzeichnet**, dass die Exzenterwellen **(84 o,u)** beider Hubteile **(81,85)** und/oder entsprechende Zahnriemenscheiben **(18)** an den Antriebswellen **(12)** so ausgelegt sind, dass beide Hubteile **(81,85)** bei einem vollen Hub unterschiedliche Wege zurücklegen, wobei vorzugsweise der Huboberteil **(81)** mindestens 20mm, der Hubunterteil **(85)** mindestens 10mm zurücklegt.

3. Vorrichtung nach Anspruch 1 oder 2, **dadurch gekennzeichnet**, dass der Antriebsmotor **(21)** gegenüber der durch die Achsen **(67)** der Antriebswellen **(12)** gebildeten Ebene seitlich versetzt ist und dem Antriebsmotor **(21)** bzw. dem Getriebe **(83)** ein Zahnriementrieb **(22)** zugeordnet ist, der vorzugsweise durch eine am Lagerblock **(1)** gelagerte Andrückrolle **(87)** vorgespannt ist.

4. Vorrichtung nach einem der vorhergehenden Ansprüche, mit einer Abisoliereinheit **(63)**, **dadurch gekennzeichnet**, dass mindestens eine Antriebswelle **(12)** mindestens einen Antriebsblock **(62)** für mindestens eine Funktionssteuerung an der Abisoliereinheit **(63)** trägt bzw. antreibt, wobei der Antriebsblock **(62)** vorzugsweise mindestens eine Steuerkurve **(2,3)** aufweist, in die Verbindungselemente **(68,71)** zur Abisoliereinheit **(63)** eingreifen.

5. Vorrichtung nach einem der vorhergehenden Ansprüche, **dadurch gekennzeichnet**, dass dem Antriebsmotor **(21)** eine elektronische, programmierbare Steuerung mit einem Mikroprozessor **(59)** zugeordnet ist, die mindestens einen der folgenden Bauteile umfasst:
einen durch den Mikroprozessor **(59)** steuerbaren Frequenzwandler **(58)** für den Antriebsmotor **(21)**,
eine elektronische Eingabe- und/oder Programmiereinheit **(55)** mit vorzugsweise einem Anzeigefeld,
einen Magnetsensor **(80)** zur Leitungsdetektion im Arbeitsbereich,
einen Notausschalter **(57)**, der über die Steuerung **(59)** auf entsprechende Antriebsteile wirkt,
eine Positionsüberwachung **(61)** für Zahnriemen **(22)** und/oder Antriebswellen **(12)**.

6. Betriebsverfahren mit einem Steuerprogramm, **dadurch gekennzeichnet**, dass eine Vorrichtung nach Anspruch 5 bereitgestellt wird und, dass über Tastendruck mindestens eine der folgenden Betriebsarten abgerufen wird:
Testmodus: Der Frequenzwandler **(58)** wird so gesteuert, dass der Antriebsmotor **(21)** mit langsamer Drehzahl - jedoch erhöhtem Drehmoment - dreht, wobei vorzugsweise über einen weiteren Befehl über Tastendruck zusätzlich ein unterbrechendes Anhalten des Antriebsmotors **(21)** möglich ist;
Resetmodus: Der Antriebsmotor **(21)** dreht in Vorwärts- oder Rückwärtsrichtung solange, bis eine bestimmte Position aller beweglichen Teile durch die Positionsüberwachung **(61)** detektiert ist;
Notlaufmodus: Nach Betätigung des Sicherheitsschalters **(57)** dreht der Arbeitsmotor **(21)** in verlangsamtem Reversierbetrieb an eine voreinstellbare Stelle, die vorzugsweise durch die Positionsüberwachung **(61)** detektierbar ist, wobei gegebenenfalls an eine externe Signalstelle von dem Mikroprozessor **(59)** ein Signal abgesandt wird;
wobei vorzugsweise - wie an sich bekannt - zusätzlich vorgesehen ist ein
Werkzeugwechselmodus: Der Antriebsmotor **(21)** fährt mit langsamer Geschwindigkeit - positionsüberwacht - soweit, dass der obere und untere Hubteil **(81,85)** automatisch in eine günstige Werkzeugwechselposition gestellt werden;

7. Vorrichtung nach einem der Ansprüche **1-5**, **dadurch gekennzeichnet**, dass am Lagerblock **(1)** ein Beleuchtungskörper **(60)** für den Arbeitsbereich zwischen den beiden Hubteilen **(81 85)** angeordnet ist, dessen Licht zumindest während des Test- und/oder Notlaufmodus automatisch durch den Mikroprozessor **(59)** zuschaltbar ist.

8. Vorrichtung nach einem der Ansprüche 1-5 und 7 mit Mitteln zum Abisolieren unterschiedlicher Längen und Durchmesser von elektrischen oder optischen Leitungen, vorzugsweise mit einer bzw. der Abisoliereinheit **(63)** und mit einer programmierbaren Steuerung **(59)**, wobei die Klemmvorrichtung **(82)** zwei Klemmbacken **(46,47)** und eine Sensor **(56)** umfasst, **dadurch gekennzeichnet**, dass den beiden Klemmbacken **(46,47)** ein mechanischer Auswerfer **(48)** zugeordnet ist, der - motorisch angetrieben - ein eingesetztes Leitungsende nach dem Abisolieren und/oder Aufpressen eines Steckers o.dgl. seitlich aus den geöffneten Klemmbacken **(46,47)** zu stossen hat.

9. Vorrichtung nach Anspruch 8, **dadurch gekennzeichnet**, dass der Auswerfer **(48)** im Betriebszustand des Einlegens eines Leitungsendes zwischen die Klemmbacken **(46,47)** dem Leitungsende als seitlicher Anschlag dient.

10. Vorrichtung nach Anspruch 8 oder 9, **dadurch gekennzeichnet**, dass der Auswerfer **(48)** mit einem ein- oder zweiseitigen Antriebsmechanismus **(89)** verbunden ist, der den Auswerfer **(98)** beim Öffnen der Klemmbacken **(46,47)** in Auswurfrichtung stösst und gegebenenfalls beim Schliessen der Klemmbacken **(46,47)** ihn über seine Anschlagsposition hinaus zurückzieht, wobei vorzugsweise der Antriebsmechanismus **(89)** eine mit dem Auswerfer **(48)** verbundene Auswerferführungsstange **(49)**, die in einer zum Lagerblock **(1)** starr gehaltenen Führung **(90)** verschieblich ist und gegebenenfalls einen - vorzugsweise programmgesteuert fernsteuerbaren - Einstellmechanismus **(92)** zur relativen Längsverstellung zwischen Auswerfer **(48)** und Auswerferführungsstange **(49)** für das Justieren der Anschlagsposition des Auswerfers **(48)** relativ zum Lagerblock **(1)** umfasst.

11. Vorrichtung nach Anspruch 10, **dadurch gekennzeichnet**, dass der Antriebsmechanismus **(89)** eine - gegebenenfalls in Ruhestellung federbelastete - Auswerferwippe **(54)** aufweist, die - insbesondere über einen Mitnehmer **(91)** z.B. eine Gabel - mit der Auswerferführungsstange **(49)** im Eingriff steht, wobei vorzugsweise die Auswerferwippe **(54)** einen Nocken aufweist, der von einer Steuerkante **(94)** beaufschlagbar ist, die - weiter vorzugsweise an einer Wippe **(51)** - an dem Mechanismus **(95)** für den Antrieb der Klemmbacken **(46,47)** ausgebildet ist.

12. Vorrichtung nach einem der Ansprüche **8 bis 11**, **dadurch gekennzeichnet**, dass wenigstens einer der beiden Klemmbacken **(46)** winkelhebelförmig ausgebildet und gelenkig mit einem Ende einer Hebelstange **(50)** verbunden ist, die anderenends an einer Seite einer zweiseitigen Wippe **(51)** angreift, die an ihrer anderen Seite mit einem Zuganker **(96)** eines Elektromagneten **(52)** verbunden ist, wobei die Wippe **(51)** derart lagerblockfest gelagert ist, dass sie mit dem Klemmbacken **(46)** bzw. der Hebelstange **(50)** in geschlossener Stellung selbsthemmend festlegbar ist, wobei vorzugsweise an der anderen Seite der Wippe **(51)** ein zweiter Zuganker **(97)** eines zweiten Elektromagneten **(98)** angreift, der dem Öffnen bzw. Überwinden der Selbsthemmung des Klemmbackens **(46)** dient.

13. Vorrichtung nach einem der Ansprüche 8 bis 12 **mit einer** Vorrichtung zum Klemmen eines Leitungsendes mit **den** Klemmbacken **(46,47)**, **dadurch gekennzeichnet**, dass wenigstens einer der beiden Klemmbacken **(46)** mit einem Mechanismus **(95)** verbunden ist, der eine Wippe **(51)** aufweist, deren Schrägstellung in einer Richtung dem geschlossenen Zustand des Backens **(46)** und deren Schrägstellung in die andere Richtung dem geöffneten Zustand des Backens **(46)** entspricht, wobei sowohl die beiden Enden der Wippe **(51)** mit je einem Zuganker **(96,97)** je eines Elektromagneten **(52,98)** verbunden sind, derart, dass bei Erregung des einen Magneten **(52)** der Backen **(46)** schliesst und bei Erregung des anderen Magneten **(98)** wieder öffnet.

14. Vorrichtung nach einem der Ansprüche 8 bis 12 mit einer Vorrichtung zum Antrieb wenigstens eines Klemmbackens **(46)** einer Klemmvorrichtung **(82)**, **dadurch gekennzeichnet**, dass zwei Elektromagnete **(52,98)** vorgesehen sind, deren Zuganker **(96,97)** mit dem Klemmbacken **(46)** mittelbar oder unmittelbar verbunden sind, wobei deren Magnetspulen - vorzugsweise über eine programmierbare Steuerung **(59)** - geschaltet sind, dass eine Erregung des einen Magneten **(52)** ein Schliessen und die Erregung des anderen Magneten **(98)** ein Öffnen des Klemmbackens **(46)** bewirkt.

15. Betriebsverfahren, **dadurch gekennzeichnet**, **dass** eine Vorrichtung nach einem der Ansprüche 10 oder 12-14 bereitgestellt wird und dass die Windungen der Magnete **(52,98)** über elektrische Zuleitungen und - vorzugsweise elektronische - Schalter, insbesondere programmgesteuert, durch Gleichstrom so erregt werden, dass beim Erregen des einen Magneten **(52)** der jeweils andere **(98)** kurzfristig gegenpolig erregt wird, um den Remanenzmagnetismus im Zuganker **(97)** des anderen Magneten **(98)** zum Herausstossen des Ankers **(97)** auszunutzen und umgekehrt, wobei vorzugsweise der Stromfluss des jeweils erregten Magneten **(52)** bis zum Umschalten eingeschaltet bleibt und der Stromfluss des gegenerregten Magneten **(98)** unmittelbar nach dem gegenpoligen Stromstoss abgeschaltet wird.

16. Vorrichtung nach einem der Ansprüche 1 bis 5 oder 7 bis 14 und zum Abisolieren unterschiedlicher Längen und Durchmesser von elektrischen oder optischen Leitungen, mit einer bzw. der Abisoliereinheit **(63)** mit einem bzw. dem Antrieb für eine Einschneide- und Rückziehbewegung von Abisoliermessern **(30,31)**, **dadurch gekennzeichnet**, dass ein bzw. der Antriebsblock **(62)** des Antriebs auf einer der Antriebswellen **(12)** mitnehmbar gelagert ist und eine der Steuerkurve **(2,3)** oder dergleichen aufweist, die über mindestens ein bzw. das Verbindungselement **(71,68)** an der Abisoliereinheit **(63)** angreift.

17. Vorrichtung nach Anspruch 16, **dadurch gekennzeichnet**, dass der Antriebsblock **(62)** zylinderförmig ausgebildet ist und an seinem Umfang und/oder an mindestens einer Stirnseite **(64)** die Steuerkurve **(2,3)** trägt, vorzugsweise eine Abziehkurve **(2)** -insbesondere am Umfang - für das Abziehen der Isolation und eine Messerkurve **(3)** - insbesondere an einer Stirnseite - für das Einschneiden der Abisoliermesser **(30,31)**.

18. Vorrichtung nach Anspruch 16 oder 17, **dadurch gekennzeichnet**, dass der Antriebsblock **(62)** auf der Antriebswelle **(12)** axial verschiebbar und über eine Mitnehmerkupplung **(65)** mit der Welle **(12)** drehverbindbar ist, wobei zur Verbindungskupplung mit der Abisoliereinheit **(63)** eine Mitnahmelasche **(13)** vorgesehen ist, die mit der Abisoliereinheit **(63)** starr verbunden ist und - vorzugsweise über Führungsrollen **(11)** - in eine Führungsnut **(66)** am Umfang des Antriebsblocks **(62)** eingreift, wobei vorzugsweise die Abisoliereinheit **(63)** einen Basisschlitten **(15)** aufweist, der über mindestens zwei parallele, in einem Halter **(14)** verschieblich angeordnete Führungselemente, z.B. Führungsstangen **(20)**, festgelegt ist, welcher Halter **(14)** am Lagerblock **(1)** jedoch starr festgelegt ist, wobei eine Einstellspindel **(19)** zwischen Basisschlitten **(15)** und Halter **(14)** vorgesehen ist, über die eine Verschiebung der Abisoliereinheit **(63)** zusammen mit ihrem Antriebsblock **(62)** in bezug auf den Lagerblock **(1)** erzielbar ist.

19. Vorrichtung nach Anspruch 18, **dadurch gekennzeichnet**, dass die Einstellspindel **(19)** - gegebenenfalls elektronisch bzw. programmgesteuert - motorisch antreibbar ist.

20. Vorrichtung nach einem der Ansprüche 17 bis 19, **dadurch gekennzeichnet**, dass die Kurvenlauffläche der Messerkurve **(3)** zur Drehachse **(67)** der Antriebswelle **(12)** exzentrisch verläuft, wobei das Verbindungselement **(68)** eine Zugstange **(5)** mit je einem Gelenk **(8)** an jedem Ende, einen mit ihr verbundenen Messerhebel **(7)**, eine diesen verschieblich lagernde Hebelwelle **(6)** und eine Messerrolle **(69)** aufweist, die in die Messerkurve **(3)** eingreift, wobei das der Abisoliereinheit **(63)** zugewandte Gelenk **(8)** der Zugstange **(5)** vorzugsweise mit einer Messerwippe **(9)** verbunden ist, die die Hub- bzw. Zugbewegung der Zugstange **(5)** in eine axiale Zug- oder Schubbewegung für den Schliess- oder Öffnungsvorgang der Abisoliermesser **(30,31)** umwandelt, wobei insbesondere die Zugstange **(5)** wenigstens eine Längenverstellspindel **(70)** umfasst, die vorzugsweise motorisch, elektrisch bzw. programmgesteuert fernverstellbar ist.

21. Vorrichtung nach einem der Ansprüche 17 bis 20, **dadurch gekennzeichnet**, dass die Kurvenlauffläche der Abziehkurve **(2)** relativ zur Axialrichtung der Antriebswelle **(12)** verläuft, wobei das Verbindungselement **(71)** einen starren Schubarm **(4)** umfasst, der einerends mit mindestens einer Schubrolle **(72)** in die Abziehkurve **(2)** eingreift und anderenends mit einem Führungsschlitten **(16)** starr verbunden ist, der am Basisschlitten **(15)** der Abisoliereinheit **(63)** verschieblich gelagert ist und einen Abisolierkörper **(17)** mit den Abisoliermessern **(30,31)** und der Messerwippe **(9)** trägt.

22. Vorrichtung nach einem der Ansprüche 1 bis 5 oder 7 bis 14 oder 16 bis 21 mit einer bzw. der Abisoliereinheit **(63)** mit einem bzw. dem Antrieb für eine Einschneide- und Rückziehbewegung von Abisoliermessern **(30,31)**, wobei die Abisoliereinheit **(63)** einen Abisolierkopf **(73)** aufweist, der in bezug auf das abzuisolierende Leitungsende axial verschieblich ist, **dadurch gekennzeichnet**, dass zumindest der Abisolierkopf **(73)** zusätzlich wegschwenkbar an der Abisoliereinheit **(63)** gelagert ist.

23. Vorrichtung nach Anspruch 22 und einem der vorhergehenden Ansprüche 16-21, **dadurch gekennzeichnet**, dass der Abisolierkörper **(17)** mit dem Führungsschlitten **(16)** über ein Scharnier **(74)** verbunden ist, über welches er mit seinem Abisolierkopf **(73)** seitlich ausschwenkbar ist, wobei das seitliche Ausschwenken gegebenenfalls durch einen eigenen motorischen Antrieb oder über ein weiteres Verbindungselement und eine weitere Kurvensteuerung - bevorzugt programmgesteuert - erfolgt, wobei vorzugsweise der Abisolierkörper **(17)** an seiner Peripherie einen Führungszapfen **(27)** aufweist, der in eine Schwenkkurve **(24)** eingreift, die in bezug auf den Basisschlitten **(15)** festgelegt ist, welcher Führungszapfen **(27)** - vorzugsweise als Achse ausgebildet ist und eine Kurvenrolle **(25)** trägt und wobei insbesondere die Schwenkkurve **(24)** in bezug auf den Basisschlitten **(15)**, vorzugsweise über eine - gegebenenfalls programmgesteuerte - Verstelleinrichtung, verschiebbar ist, um eine Variation der Schwenkbewegung des Abisolierkörpers **(17)** zu ermöglichen.

24. Vorrichtung nach einem der Ansprüche 1 bis 5 oder 7 bis 14 oder 16 bis 23 mit einer bzw. der Abisoliereinheit **(63)** mit einem bzw. den Antrieb für eine Einschneide- und Rückziehbewegung von Abisoliermessern **(30,31)**, mit einem bzw. dem Abisolierkopf **(73)** an der Abisoliereinheit **(63)** und je einem Messerhalter **(26,28)** für jedes der beiden Abisoliermesser **(30,31)**, **dadurch gekennzeichnet**, dass jedem Messerhalter **(26,28)** je ein Hebel **(40,41)** eines Kniehebels **(75)** zugeordnet ist, der über eine Druckspindel **(33,32)** mit einer Längenverstelleinrichtung **(76)**, insbesondere mit einer für das Messerschliessen bzw. -öffnen motorisch beaufschlagbaren Messerwippe **(9)** verbunden ist, die vorzugsweise eine Hoch-Tiefbewegung in eine Zug-Schubbewegung der Spindel **(33,32)** umwandelt, wobei insbesondere die Druckspindel **(33,32)** zweiteilig ausgebildet ist, wobei die Längenverstelleinrichtung **(76)** zwischen beiden Teilen angeordnet ist, die ein Zahnrad **(34)** mit je einem axial abragenden Gewindestift **(77,78)** aufweist, der in je eine Gewindebohrung **(100)** in den beiden Spindelteilen **(33,32)** eingreift, wobei die Gewinde der Teile **(33,32, bzw 100 oder 77,78)** gegenläufig sind und vorzugsweise die Gewindestifte **(77,78)** durch je eine Druckfeder **(39)** spielfrei gehalten sind.

25. Vorrichtung nach Anspruch 24, **dadurch gekennzeichnet**, dass das Zahnrad **(34)** mit einem Einstellzahnrad **(35)** zusammenwirkt, das an einer am Abisolierkörper **(17)** verdrehbar gelagerten Einstellwelle **(79)** drehfest gehalten ist und eine durch eine Druckfeder **(37)** belastete Arretierung **(38)** aufweist, die gewählte Einstellpositionen drehsichert, wobei die Welle **(79)** entweder von Hand an ihrer Stirnseite **(36)** oder programmgesteuert motorisch ferndrehbar ist.

26. Vorrichtung nach einem der vorhergehenden Ansprüche 13-15, **dadurch gekennzeichnet**, dass die Druckspindel **(33,32)** in einer Bohrung des Abisolierkörpers **(17)** drehfest gehalten ist.

27. Vorrichtung nach einem der Ansprüche 1 bis 5 oder 7 bis 14 oder 16 bis 26 und zum Abisolieren unterschiedlicher Längen und Durchmesser von elektrischen oder optischen Leitungen mit einer bzw. der Abisoliereinheit **(63)** mit einem bzw. dem Antrieb für eine Einschneide- und Rückziehbewegung von Abisoliermessern **(30,31)**, mit einem bzw. dem Abisolierkopf **(73)** und parallel zueinander verlaufenden, in Messerhaltern **(26,28)** gehaltenen Abisoliermessern **(30,31)**, **dadurch gekennzeichnet**, dass der Messerhalter **(26)** des einen Messers **(31)** gleichzeitig als zumindest zweiseitige - vorzugsweise dreiseitige - Führung für den Messerhalter **(28)** des anderen Messers **(30)** ausgebildet ist, wobei weiter vorzugsweise die Messerhalter **(26,28)** durch je einen Teil **(40,41)** eines Kniehebels **(75)** relativ zueinander verschiebbar sind, wobei die Schneiden der Abisoliermesser **(30,31)** - insbesondere als V-messer ausgebildet - einander zugewandt sind und gegebenenfalls Rücken an Rücken aneinander gleiten.

28. Vorrichtung nach einem der Ansprüche 22 bis 27, **dadurch gekennzeichnet**, dass der Abisolierkopf **(73)** seitlich versetzt ist und deutlich aus der Ebene des Basisschlittens **(15)** bzw. Führungsschlittens **(16)** heraustritt, wobei die Verschwenkrichtung des Abisolierkopfes **(73)** bzw. des Abisolierkörpers **(17)** entgegen der seitlichen Erstreckung des Abisolierkopfes **(73)** liegt.

29. Vorrichtung nach einem Ansprüche 16 bis 28, **dadurch gekennzeichnet**, dass - in Abisolierstellung hinter den Abisoliermessern **(30,31)** - ein Auslösergehäuse **(44)** vorgesehen ist, das einen Auslösesensor **(56)** umfasst, der in bezug auf die Achse der jeweiligen Leitungsenden zur Abisolierlängeneinstellung längs verstellbar ist, wobei der Sensor **(56)** vorzugsweise einen Kipphebel **(42)** und einen mit diesem zusammenwirkenden Magnetsensor **(80)** umfasst.

## Claims

1. Apparatus for pressing plug connectors onto stripped cable sections, having a bearing block (1), a drive motor (21), a gear (83), an upper camshaft (84 o) for a press with a movable upper stroke part (81), a lower stroke part (85), a plug connector feed (86) and a clamping device (82) for cable ends, characterized in that the drive motor (21) drives two parallel drive shafts (12) which are supported in the bearing block (1), one of which is coordinated with the upper camshaft (84 o) and the other with a lower camshaft (84 u), the lower camshaft (84 u) being connected to the lower stroke part (85), and that the stroke heights of both stroke parts (81, 85) with inserted tool can be limited to the position of a cable end fed into the working region.

2. Apparatus according to Claim 1, characterized in that the camshafts (84 o, u) both stroke parts (81, 85) and/or corresponding crown gears (18) on the drive shafts (12) are designed so that both stroke parts (81, 85) cover different distances for a full stroke, preferably the upper stroke part (81) covering at least 20 mm and the lower stroke part (85) at least 10 mm.

3. Apparatus according to Claim 1 or 2, characterized in that the drive motor (21) is laterally offset relative to the plane formed by the axes (67) of the drive shafts (12) and a synchronous belt drive (22) which is preferably pretensioned by a pressure roller supported on the bearing block (1) is coordinated with the drive motor (21) or the gear (83).

4. Apparatus according to any of the preceding Claims, having a stripping unit (63), characterized in that at least one drive shaft (12) carries or drives at least one drive block (62) for controlling at least one function on the stripping unit (63), the drive block (62) preferably having at least one cam (2, 3) which is engaged by connecting elements (68, 71) for the stripping unit (63).

5. Apparatus according to any of the preceding Claims, characterized in that an electronic, programmable control having a microprocessor (59) is coordinated with the drive motor (21), said control comprising at least one of the following components:
a frequency converter (58) controllable by the microprocessor (59) and intended for the drive motor (21),
an electronic input and/or programming unit (55) having, preferably, a display panel,
a magnetic sensor (80) for cable detection in the working region,
an emergency stop switch (57) which acts on appropriate drive parts via the control (59),
a position monitor (61) for toothed belts (22) and/or drive shafts (12).

6. Operating procedure comprising a control program, characterized in that an apparatus according to Claim 5 is provided and that at least one of the following modes is called up by pressing a button: Test mode: the frequency converter (58) is controlled so that the drive motor (21) rotates at slow speed but with high torque, the stopping of the drive motor (21) for interruption additionally being possible, preferably via a further command by pressing a button; Reset mode: The drive motor (21) rotates in the forward or backward direction until a certain position of all movable parts is detected by the position monitor (61); Emergency mode: After the safety switch (57) has been operated, the drive motor (21) rotates in the slower reverse mode to a presettable position which is preferably detectable by the position monitor (61), optionally a signal being sent by the microprocessor (59) to an external signal station;
and preferably - as known per se - the following is additionally provided
Tool change mode: The drive motor (21) travels at slow speed - with position monitoring - until the upper and lower stroke parts (81, 85) are automatically brought to an advantageous tool change position.

7. Apparatus according to any of Claims 1-5, characterized in that a lighting unit (60) for the working region is arranged on the bearing block (1), between the two stroke parts (81, 85), and the light of said lighting unit can be switched on automatically by the microprocessor (59) at least during the test and/or emergency mode.

8. Apparatus according to any of Claims 1-5 and 7, having means for stripping different lengths and diameters of electrical or optical cables, preferably having one or the stripping unit (63) and having a programmable control (59), the clamping device (82) comprising two clamping jaws (46, 47) and a sensor (56), characterized in that a mechanical ejector (48) is coordinated with the two clamping jaws (46, 47), which ejector is motor-driven and, after stripping and/or pressing on of a plug connector or the like, has to push an inserted cable end laterally out of the opened clamping jaws (46, 47).

9. Apparatus according to Claim 8, characterized in that the ejector (48) serves as a lateral stop for the cable end in the operating state involving insertion of a cable end between the clamping jaws (46, 47).

10. Apparatus according to Claim 8 or 9, characterized in that the ejector (48) is connected to a one- or two-sided drive mechanism (89) which pushes the ejector (48) in the ejecting direction when the clamping jaws (46, 47) are opened and may pull it back beyond its stop position on closing of the clamping jaws (46, 47), the drive mechanism (89) preferably comprising an ejector guide rod (49), which is connected to the ejector (48) and is displaceable in a guide (90) held rigidly to the bearing block (1), and optionally a setting mechanism (92) - preferably capable of being remote controlled under program control - for relative length adjustment between ejector (48) and ejector guide rod (49) for adjustment of the stop position of the ejector (48) relative to the bearing block (1).

11. Apparatus according to Claim 10, characterized in that the drive mechanism (89) has an ejector rocker (54) which is optionally spring-loaded in the rest position and engages the ejector guide rod (49), in particular by means of a driver (91), for example a fork, the ejector rocker (54) preferably having a cam which can be engaged by a control edge (94) which is formed - furthermore preferably on a rocker (51) - on the mechanism (95) for the drive of the clamping jaws (46, 47).

12. Apparatus according to any of Claims 8 to 11, characterized in that at least one of the two clamping jaws (46) is in the form of an angle lever and has an articulated joint with one end of a lever rod (50) whose other end engages one side of a two-sided rocker (51) which is connected at its other side to a tension rod (96) of an electromagnet (52), the rocker (51) being mounted in a fixed manner on the bearing block so that, with the clamping jaw (46) or the lever rod (50), it is self-locking in the closed position, a second tension rod (97) of a second electromagnet (98) which serves for opening or overcoming the self-locking of the clamping jaw (46) preferably engaging the other side of the rocker (51).

13. Apparatus according to any of Claims 8 to 12, having a device for clamping a cable end with the cable jaws (46, 47), characterized in that at least one of the two clamping jaws (46) is connected to a mechanism (95) which has a rocker (51) whose oblique position in one direction corresponds to the closed state of the jaw (46) and whose oblique position in the other direction corresponds to the opened state of the jaw (46), the two ends of the rocker (51) each being connected to a tension rod (96, 97) of each electromagnet (52, 98) in such a way that the jaw (46) closes when one magnet (52) is energized and opens again when the other magnet (98) is energized.

14. Apparatus according to any of Claims 8 to 12, having a device for driving at least one clamping jaw (46) of a clamping device (82), characterized in that two electromagnets (52, 98) are provided, the tension rods (96, 97) of which are connected indirectly or directly to the clamping jaw (46), their solenoid coils being connected - preferably via a programmable control (59) - so that energizing of one magnet (52) causes the clamping jaw (46) to close and energizing of the other magnet (98) causes the clamping jaw (46) to open.

15. Operating procedure, characterized in that an apparatus according to any of Claims 10 or 12-14 is provided and that the windings of the magnets (52, 98) are energized by direct current via electrical supply lines and - preferably electronic - switches, in particular under program control, so that, on energizing one magnet (52), the respective other magnet (98) is briefly energized with opposite poles in order to make use of the residual induction in the tension rod (97) of the other magnet (98) for ejecting the rod (97) and vice versa, preferably the current flow of the respective energized magnet (52) remaining switched on until switch-over and the current flow of the oppositely energized magnet (98) being switched off immediately after the reverse-pole current flow.

16. Apparatus according to any of Claims 1 to 5 or 7 to 14 and for stripping different lengths and diameters of electrical or optical cables, having a or the stripping unit (63) having a or the drive for an incision and retraction movement of stripping knives (30, 31), characterized in that a or the drive block (62) of the drive on one of the drive shafts (12) is drivably mounted and has one of the cams (2, 3) or the like which engages the stripping unit (63) via at least one or the connecting element (71, 68).

17. Apparatus according to Claim 16, characterized in that the drive block (62) is cylindrical and carries, on its circumference and/or on at least one end face (64), the cam (2, 3), preferably a stripping cam (2) - in particular on the circumference - for stripping the insulation and a knife cam (3) - in particular on an end face, for the incision by the stripping knives (30, 31).

18. Apparatus according to Claim 16 or 17, characterized in that the drive block (62) is axially displaceable on the drive shaft (12) and can be rotatably connected by means of a drive coupling (65) to the shaft (12), a drive lug (13) which is rigidly connected to the stripping unit (63) and - preferably via guide rollers (11) - engages a guide groove (66) at the circumference of the drive block (62) being provided for coupling with the stripping unit (63), the stripping unit (63) preferably having a base carriage (15) which is fixed by means of at least two parallel guide elements, for example guide rods (20), arranged displaceably in a holder (14), which holder (14) is however rigidly fixed on the bearing block (1), an adjusting spindle (19) being provided between base carriage (15) and holder (14), by means of which spindle a displacement of the stripping unit (63) together with its drive block (62) relative to the bearing block (1) is achievable.

19. Apparatus according to Claim 18, characterized in that the adjusting spindle (19) can be driven by a motor, optionally electronically or with program-control.

20. Apparatus according to any of Claims 17 to 19, characterized in that the cam running surface of the knife cam (3) is eccentric with respect to the axis of rotation (67) of the drive shaft (12), the connecting element (68) having a tension rod (5) with a joint (8) at each end, a knife lever (7) connected to said rod, a lever shaft (6) on which said knife lever is displaceably mounted and a knife roller (69) which engages the knife cam (3), that joint (8) of the tension rod (5) which faces the stripping unit (63) preferably being connected to a knife rocker (9) which converts the lifting or pulling movement of the tension rod (5) into an axial pulling or translatory movement for the closing or opening process of the stripping knives (30, 31), in particular the tension rod (5) comprising at least one length adjustment spindle (70) which is preferably remote-controllable by means of a motor, electrically or under program-control.

21. Apparatus according to any of Claims 17 to 20, characterized in that the cam running surface of the stripping cam (2) is relative to the axial direction of the drive shaft (12), the connecting element (71) comprising a rigid thrust arm (4), one end of which engages the stripping cam (2) by means of at least one thrust roller (72) and the other end of which is rigidly connected to a guide carriage (16) which is displaceably mounted on the base carriage (15) of the stripping unit (63) and carries a stripping element (17) with the stripping knives (30, 31) and the knife rocker (9).

22. Apparatus according to any of Claims 1 to 5 or 7 to 14 or 16 to 21, having a or the stripping unit (63) having a or the drive for an incision and retraction movement of the stripping knives (30, 31), the stripping unit (63) having a stripping head (73) which is axially displaceable relative to the cable end to be stripped, characterized in that at least the stripping head (73) is mounted on the stripping unit (63) so that it can be additionally swivelled away.

23. Apparatus according to Claim 22 and any of the preceding Claims 16-21, characterized in that the stripping head (17) is connected to the guide carriage (16) by means of a hinge (74) via which it can be swivelled out laterally with its stripping head (73), the lateral swivelling out optionally being effected by means of its own motor drive or by means of a further connecting element and a further cam control, preferably under program-control, the stripping element (17) preferably having, on its periphery, a pilot (27) which engages a swivel cam (24) which is fixed relative to the base carriage (15), which pilot (27) is preferably in the form of an axle and carries a cam roller (25), and in particular the swivel cam (24) being displaceable relative to the base carriage (15), preferably by means of an - optionally program-controlled - adjusting device, in order to permit variation of the swivel movement of the stripping element (17).

24. Apparatus according to any of Claims 1 to 5 or 7 to 14 or 16 to 23, having a or the stripping unit (63) having a or the drive for an incision and retraction movement of stripping knives (30, 31), having a or the stripping head (73) on the stripping unit (63) and a knife holder (26, 28) for each of the two stripping knives (30, 31), characterized in that one lever (40, 41) each of a toggle lever (75) is coordinated with each knife holder (26, 28), which toggle lever is connected via a thrust spindle (33, 32) to a length adjustment device (76), in particular to a knife rocker (9) which can be motor-driven for closing or opening the knife which preferably transforms a high-low movement into a pull-push movement of the spindle (33, 32), in particular the thrust spindle (33, 32) being formed in two parts, the length adjustment device (76) being arranged between the two parts and has a gear wheel (34) having an axially projecting threaded pin (77, 78) which engages a threaded hole (100) in the two spindle parts (33, 32), the threads of the parts (33, 32 or 100 or 77, 78) running in opposite directions and preferably the threaded pins (77, 78) being held in a play-free manner by one pressure spring (39) each.

25. Apparatus according to Claim 24, characterized in that the gear wheel (34) interacts with an adjusting gear wheel (35) which is nonrotatably held on a mounted adjusting shaft (79) rotatably mounted on the stripping element (17) and has a locking device (38) which is subjected to a load by a pressure spring (37) and secures the selected position by preventing rotation, the shaft (79) being either rotatable by hand at its end face (36) or rotatable by remote control by means of a motor under program control.

26. Apparatus according to any of the preceding Claims 13-15, characterized in that the thrust spindle (33, 32) is nonrotatably held in a hole in the stripping element (17).

27. Apparatus according to any of Claims 1 to 5 or 7 to 14 or 16 to 26 and for stripping different lengths and diameters of electrical or optical cables, having a or the stripping unit (63) having a or the drive for an incision and retraction movement of stripping knives (30, 31), having a or the stripping head (73) and stripping knives (30, 31) parallel to one another and held in knife holders (26, 28), characterized in that the knife holder (26) of one knife (31) is simultaneously in the form of an at least two-sided, preferably three-sided - guide for the knife holder (28) of the other knife (30), furthermore the knife holders (26, 28) preferably being displaceable relative to one another by one part (40, 41) each of a toggle lever (75), the blades of the stripping knives (30, 31) - in particular in the form of a V knife - facing one another and optionally sliding back to back against one another.

28. Apparatus according to any of Claims 22 to 27, characterized in that the stripping head (73) is laterally offset and emerges substantially from the plane of the base carriage (15) or guide carriage (16), the swivelling direction of the stripping head (73) or of the stripping element (17) being opposite to the lateral extension of the stripping head (73).

29. Apparatus according to any of Claims 16 to 28, characterized in that a trigger housing (44) is provided in the stripping position behind the stripping knives (30, 31) and comprises a triggering sensor (56) which is longitudinally adjustable with respect to the axis of the respective cable ends relative to the stripping length setting, the sensor (56) preferably comprising a rocker arm (42) and a magnetic sensor (80) interacting therewith.

## Revendications

1. Dispositif d'engagement par pression de prises mâles sur des parties conductrices dénudées, avec un bloc-palier (1), un moteur d'entraînement (21), une transmission (83), un arbre excentrique supérieur (84 o) pour une presse ayant une partie supérieure de course (81) mobile, une partie inférieure de course (85), une amenée de prise mâle (86) et un dispositif de serrage (82) destiné aux extrémités de conducteurs, caractérisé en ce que le moteur d'entraînement (21) entraîne deux arbres d'entraînement (12) parallèles, montés à rotation dans le bloc-palier (1), dont l'un est associé à l'arbre excentrique supérieur (84 o) et l'autre à un arbre excentrique inférieur (84 u), l'arbre excentrique inférieur (84 u) étant relié à la partie inférieure de course (85), et en ce que les hauteurs de course des deux parties de course (81, 85) sont susceptibles d'être limitées, avec l'outil inséré, à la position d'une extrémité conductrice insérée dans la zone de travail.

2. Dispositif selon la revendication 1, caractérisé en ce que les arbres excentriques (84 o, u) des deux parties de course (81, 85) et/ou des poulies à courroie dentée (18) correspondantes montées sur les arbres d'entraînement (12) sont conçus de manière que les deux parties de course (81, 85), lorsqu'une course pleine est effectuée, parcourent des chemins différents, de préférence la partie supérieure de course (81) parcourant une distance d'au moins 20 mm, la partie inférieure de course (85) parcourant une distance d'au moins 10 mm.

3. Dispositif selon la revendication 1 ou 2, caractérisé en ce que le moteur d'entraînement (21) est déplacé latéralement par rapport au plan constitué par les axes (67) des arbres d'entraînement (12) et une transmission à courroie dentée (22), qui de préférence est précontrainte au moyen d'un galet de pressage (87) monté à rotation sur le bloc-palier (1), est associée au moteur d'entraînement (21), respectivement à la transmission (83).

4. Dispositif selon l'une des revendications précédentes, avec une unité de dénudage (63), caractérisé en ce qu'au moins un arbre d'entraînement (12) porte, respectivement entraîne, sur l'unité de dénudage (63) au moins un bloc d'entraînement (62) pour au moins une commande fonctionnelle, le bloc d'entraînement (62) présentant de préférence au moins un came de commande (2, 3) dans laquelle des éléments de liaison (68, 71) s'engagent vis-à-vis de l'unité de dénudage (63).

5. Dispositif selon l'une des revendications précédentes, caractérisé en ce qu'au moteur d'entraînement (21) est associée une commande programmable électronique dotée d'un microprocesseur (59) qui comprend au moins l'un des composants ci-après :
un convertisseur de fréquence (58) pouvant être commandé par le microprocesseur (59) et destiné au moteur d'entraînement (21),
une unité électronique d'introduction et/ou de programmation (55) ayant de préférence un champ d'affichage,
un capteur magnétique (80) destiné à la détection du conducteur dans la zone de travail,
un interrupteur déclencheur de secours (57) agissant sur des parties d'entraînement correspondantes par l'intermédiaire de la commande (59),
une surveillance de position (61) destinée à des courroies dentées (22) et/ou à des arbres d'entraînement (12).

6. Procédé de fonctionnement avec un programme de commande, caractérisé en ce qu'un dispositif selon la revendication 5 est fourni, en ce que, par pression d'une touche, on appelle au moins l'un des types de fonctionnement ci-après :
mode de test : le convertisseur de fréquence (58) est commandé de manière que le moteur d'entraînement (21) ayant la vitesse de rotation la plus lente - cependant en ayant un couple augmenté - passe en rotation, de préférence par l'intermédiaire d'un autre ordre donné par l'intermédiaire de la pression d'une touche, en plus, un arrêt de coupure du fonctionnement du moteur d'entraînement (21) étant possible;
mode de rétablissement : le moteur d'entraînement (21) tourne dans le sens avant ou le sens arrière jusqu'à ce qu'une position déterminée de toutes les parties mobiles ait été détectée par la surveillance de position (61);
mode de fonctionnement en cas d'urgence : après actionnement de l'interrupteur de sécurité (57), le moteur de travail (21) tourne en fonctionnement inverse ralenti, en un point pré-réglable qui peut être détecté de préférence par la surveillance de position (61), le cas échéant un signal étant envoyé à un point de signalisation externe, par le microprocesseur (59);
de préférence - comme ceci est connu en soi - étant en plus prévu :
un mode de changement d'outil : le moteur d'entraînement (21) tourne à vitesse lente - avec une surveillance de position - jusqu'à ce que les parties de course supérieure et inférieure (81, 85) aient été réglées automatiquement en une position avantageuse pour le changement d'outil

7. Dispositif selon l'une des revendications 1 à 5, caractérisé en ce que, sur le bloc-palier (1), est disposé un corps d'éclairage (60) destiné à la zone de travail, entre les deux parties de course (81, 85), dont la lumière peut être connectée au moins pendant le mode de test et/ou de fonctionnement d'urgence, automatiquement par le microprocesseur (59).

8. Dispositif selon l'une des revendications 1 à 5 et 7, avec des moyens pour dénuder des longueurs et des diamètres différentes de conducteurs électriques ou optiques, de préférence avec une ou l'unité de dénudage (63) et avec une commande programmable (59), le dispositif de serrage (82) comprenant deux mâchoires de serrage (46, 47) et un capteur (56), caractérisé en ce qu'aux deux mâchoires de serrage (46, 47) est associé un éjecteur mécanique (48) qui, en étant entraîné par un moteur - expulse hors des mâchoires de serrage (46, 47) ouvertes une extrémité de conducteur insérée après le dénudage et/ou après l'engagement par pression d'une prise mâle ou analogue, l'expulsion se faisant latéralement.

9. Dispositif selon la revendication 8, caractérisé en ce que l'éjecteur (48), en état de fonctionnement de l'insertion d'une extrémité de conducteur entre les mâchoires de serrage (46, 47), sert de butée latérale à l'extrémité de conducteur.

10. Dispositif selon la revendication 8 ou 9, caractérisé en ce que l'éjecteur (48) est relié à un mécanisme d'entraînement (89) à un ou deux côtés, qui pousse l'éjecteur (98), lors de l'ouverture des mâchoires de serrage (46, 47), dans la direction d'éjection et, le cas échéant, le rappelle lors de la fermeture des mâchoires de serrage (46, 47) à sa position de butée, le mécanisme d'entraînement (89) étant, de préférence, une tige de guidage d'éjecteur (49) reliée à l'éjecteur (48) et déplaçable dans un guidage (90) maintenu rigidement par rapport au bloc-palier (1) et, le cas échéant, comprenant un mécanisme de réglage (92) - de préférence commandé par programme, télécommandable - pour assurer le réglage relatif en longueur entre l'éjecteur (48) et la tige de guidage d'éjecteur (49) pour l'ajustement de la position de butée de l'éjecteur (48) par rapport au bloc-palier (1).

11. Dispositif selon la revendication 10, caractérisé en ce que le mécanisme d'entraînement (89) présente une bascule d'éjecteur (54) - le cas échéant, chargée par un ressort en position de repos - qui s'engage - en particulier par l'intermédiaire d'un organe d'entraînement (91), par exemple une fourche - vis-à-vis de la tige de guidage d'éjecteur (49), de préférence la bascule d'éjecteur (54) présentant un ergot qui est susceptible d'être sollicité par une arête de commande (94) qui est réalisée - encore de préférence sur une bascule (51) - sur le mécanisme (95) destiné à l'entraînement des mâchoires de serrage (46, 47).

12. Dispositif selon l'une des revendications 8 à 11, caractérisé en ce qu'au moins l'une des deux mâchoires de serrage (46) est réalisée en forme de levier coudé et est reliée de façon articulée à une extrémité d'une tige de levier ou bielle (50), qui agit à l'autre extrémité sur un côté d'une bascule (51) à deux côtés qui est reliée, à son autre côté, à un induit de traction (96) appartenant à un électro-aimant (52), la bascule (51) étant montée fixée sur un bloc palier, de manière qu'elle puisse être bloquée dans la position fermée avec auto-blocage, avec les mâchoire de serrage (46), respectivement la tige de levier (50), de préférence sur l'autre côté de la bascule, un deuxième induit de traction (97) d'un deuxième électro-aimant (98) agissant et servant à l'ouverture ou à surmonter l'auto-blocage de la mâchoire de serrage (46).

13. Dispositif selon l'une des revendications 8 à 12, avec un dispositif destiné à serrer une extrémité de conducteur par les mâchoires de serrage (46, 47), caractérisé en ce qu'au moins l'une des deux mâchoires de serrage (46) est reliée à un mécanisme (95) qui présente une bascule (51) dont la position oblique dans une direction correspond à l'état fermé de la mâchoire (6) et dont la position oblique dans l'autre direction correspond à l'état ouvert de la mâchoire (46), les deux extrémités de la bascule (51) étant également reliées chacune à un induit de traction (96, 97) d'un électro-aimant (52, 98) respectif, de manière que lors de l'excitation d'un électro-aimant (52) la mâchoire (46) et de lors de l'excitation de l'autre aimant (98) elle s'ouvre de nouveau.

14. Dispositif selon l'une des revendications 8 à 12, avec un dispositif d'entraînement d'au moins une mâchoire de serrage (46) d'un dispositif de serrage (82), caractérisé en ce que deux électro-aimants (52, 98) sont prévus dont les induits de traction (96, 97) sont reliés indirectement ou directement à la mâchoire de serrage (46), ces bobines magnétiques étant branchées - de préférence par l'intermédiaire d'une commande programmable (59) - de manière qu'une excitation d'un aimant (52) provoque une fermeture et que l'excitation de l'autre aimant (98) provoque une ouverture de la mâchoire de serrage (46).

15. Procédé de fonctionnement, caractérisé en ce qu'un dispositif, réalisé selon l'une des revendications 10 ou 12 à 14, est fourni et que les spires des aimants (52, 98) sont excitées par un courant continu, passant par des conduites d'amenée électriques et des interrupteurs - de préférence électroniques - de préférence sous la commande d'un programme, de manière que, lors de l'excitation d'un aimant (52), chaque fois l'autre aimant (98) soit excité brièvement avec une polarité inverse pour utiliser le magnétisme de rémanence régnant dans l'induit de traction (97) de l'autre aimant (98) pour produire l'expulsion de l'induit (97) et inversement, de préférence le flux du courant passant dans l'aimant (52) chaque fois excité restant en oeuvre jusqu'à la commutation et le flux de courant de l'aimant (98) excité inversement étant coupé directement après le choc électrique à polarité inverse.

16. Dispositif selon l'une des revendications 1 à 5 ou 7 à 14 et conçu pour dénuder des longueurs et des diamètres différents de conducteurs électriques ou optiques, avec une, respectivement l'unité de dénudage (63), avec un, respectivement avec l'entraînement destiné à un mouvement de pénétration avec découpage et de rétraction des lames à dénuder (30, 31), caractérisé en ce qu'un, respectivement le, bloc d'entraînement (62) de l'entraînement est monté de façon à pouvoir être entraîné sur l'un des arbres d'entraînement (12) et présente l'une des cames de commande (2, 3) ou analogues agissant sur au moins un ou respectivement l'élément de liaison (71, 68) sur l'unité de dénudage (63).

17. Dispositif selon la revendication 16, caractérisé en ce que le bloc d'entraînement (62) est de réalisation en forme de cylindre et porte, sur sa périphérie et/ou sur au moins une face frontale (64) la came de commande (2, 3), de préférence une came d'extraction (2) - en particulier sur la périphérie - conçue pour l'extraction de l'isolation et une came à lames (3) - en particulier sur une face frontale - conçue pour la pénétration avec découpage de la lame à dénuder (30, 31).

18. Dispositif selon la revendication 16 ou 17, caractérisé en ce que le bloc d'entraînement (62) est déplaçable axialement sur l'arbre d'entraînement (12) et est susceptible d'être relié en rotation à l'arbre (12) par l'intermédiaire d'un accouplement d'entraînement (65), une patte d'entraînement (13) étant prévue pour assurer le couplage en liaison avec l'unité de dénudage (63), patte d'entraînement qui est reliée rigidement à l'unité de dénudage (63) et qui s'engage - de préférence par l'intermédiaire de rouleaux de guidage (11) - dans une rainure de guidage (66) ménagée à la périphérie du bloc d'entraînement (62), de préférence l'unité de dénudage (63) présentant un chariot de base (15) qui est fixé par l'intermédiaire d'au moins deux éléments de guidage parallèles, disposés mobiles dans un support (14), par exemple des barres de guidage (20), le support (14) étant fixé cependant rigidement sur le bloc-palier (1), une broche de réglage (19) étant prévue entre le chariot de base (15) et le support (14), broche par l'intermédiaire de laquelle un déplacement de l'unité de dénudage (63) peut être obtenu conjointement avec son bloc d'entraînement (62), par rapport au bloc-palier (1).

19. Dispositif selon la revendication 18, caractérisé en ce que la broche de réglage (19) est susceptible d'être entraînée par un moteur - le cas échéant avec une commande électronique ou programmable.

20. Dispositif selon l'une des revendications 17 à 19, caractérisé en ce que la surface de défilement de la came à lames (3) par rapport à l'axe de rotation (67) de l'arbre d'entraînement (12) a une allure excentrique, l'élément de liaison (68) présentant une tige de traction (5) avec une articulation (8) à chaque extrémité, un levier porte-lames (7) lui étant relié, un arbre à levier (9) monté de façon mobile et un rouleau à lames (69) qui s'engage dans la came à lames (3), l'articulation (8), tournée vers l'unité de dénudage (63), de la tige de traction (5) étant reliée de préférence à une bascule porte-lames (9), qui convertit le déplacement de levée ou de traction de la tige de traction (5) en un déplacement de traction ou de poussée axial destiné au processus de fermeture ou d'ouverture de la lame de dénudage (30, 31), en particulier la tige de traction (5) comprenant au moins une broche de réglage de longueur (70) qui, de préférence, peut être régulée à distance, par un moteur, une commande électrique, respectivement une commande par programme.

21. Dispositif selon l'une des revendications 17 à 20, caractérisé en ce que la surface de défilement de la came d'extraction (2) a, par rapport à la direction axiale de l'arbre d'entraînement (12), une allure donnée, l'élément de liaison (71) comprenant un bras de poussée (4) rigide qui s'engage, à une extrémité, avec au moins un galet de poussée (72) dans la came d'extraction (2) et, à l'autre extrémité, est relié rigidement à un chariot de guidage (16) qui est monté déplaçable sur le chariot de base (15) de l'unité de dénudage (63) et porte un corps de dénudage (17) équipé des lames de dénudage (30, 31) et de la bascule à lames (9).

22. Dispositif selon l'une des revendications 1 à 5 ou 7 à 14 ou 16 à 21, équipé d'une respectivement de l'unité de dénudage (63) avec un, respectivement l'entraînement destiné au déplacement de pénétration avec découpe et au déplacement de rétraction des lames à dénuder (30, 31), l'unité de dénudage (63) présentant une tête à dénuder (73) qui est déplaçable axialement par rapport à l'extrémité de conducteur à dénuder, caractérisé en ce qu'au moins la tête à dénuder (73) est montée sur l'unité de dénudage (63) de façon à être en plus susceptible de s'écarter par pivotement.

23. Dispositif selon la revendication 22 et l'une des revendications 16 à 21 précédentes, caractérisé en ce que le corps à dénuder (17) est relié au chariot de guidage (16) par l'intermédiaire d'une charnière (74) par l'intermédiaire de laquelle il peut pivoter latéralement avec sa tête dénudée (73), le pivotement d'écartement latéral s'effectuant le cas échéant au moyen d'un entraînement propre à moteur, ou bien par l'intermédiaire d'un autre élément de liaison et d'une autre commande à came - de préférence sous la commande d'un programme - de préférence le corps à dénuder (17) présentant sur sa périphérie un tenon de guidage (27) qui s'engage dans une came de pivotement (24) fixée par rapport au chariot de base (15), tenon de guidage (27) qui est de préférence réalisé sous forme d'axe et porte un galet de came (25) et où en particulier la came de pivotement (24) est déplaçable par rapport au chariot de base (15), de préférence par l'intermédiaire d'un dispositif de réglage - le cas échéant commandé par un programme -, afin de permettre une variation du mouvement de pivotement du corps à dénuder (17).

24. Dispositif selon l'une des revendications 1 à 5 ou 7 à 14 ou 16 à 23, équipé d'une ou de l'unité de dénudage (63) avec un, respectivement l'entraînement destiné à un déplacement de pénétration de découpage et de rétraction des lames à dénuder (30, 31), avec une, respectivement la tête à dénuder (73) sur l'unité de dénudage (63) et, chaque fois, un porte-lames (26, 28) destiné à chacune des deux lames à dénuder (30, 31), caractérisé en ce qu'à chaque porte-lames (26, 28) est associé un levier (40, 41) appartenant à un levier à genouillère (75) qui est relié, par l'intermédiaire d'une broche de pression (33, 32), à un dispositif de réglage en longueur (76), en particulier à une bascule à lames (9) pouvant être sollicitée par un moteur pour obtenir la fermeture ou l'ouverture des lames, bascule à lames qui, de préférence, convertit un déplacement de montée-descente en un déplacement traction-poussée de la broche (33, 32), en particulier la broche de pression (33, 32) étant réalisée en deux parties, le dispositif de réglage en longueur (76) étant disposé entre les deux parties et présentant une roue dentée (34) avec chaque fois une tige filetée (77, 78) en porte-à-faux axial, qui s'engage chacune dans un trou taraudé (100) ménagé dans les deux parties de broche (33, 32), le filetage des parties (33, 32, respectivement 100 ou 77, 78) étant en sens contraire et, de préférence, les tiges filetées (77, 78) étant maintenues sans jeu par un ressort de compression (39).

25. Dispositif selon la revendication 24, caractérisé en ce que la roue dentée (34) coopère avec une couronne dentée de réglage (35) qui est maintenue fixe en rotation sur un arbre de réglage (79) monté de façon à pouvoir tourner sur le corps à dénuder (17) et présente un blocage (38) pouvant être sollicité par un ressort de compression (37), blocage assurant en rotation des positions de réglage sélectionnées, l'arbre (79) pouvant être tourné à distance, soit à la main sur sa face frontale (36), soit par un moteur, sous la commande d'un programme.

26. Dispositif selon l'une des revendications 13 à 15 précédentes, caractérisé en ce que les broches de pression (33, 32) sont maintenues assujetties en rotation dans un perçage du corps à dénuder (17).

27. Dispositif selon l'une des revendications 1 à 5 ou 7 à 14 ou 16 à 26 et conçu pour dénuder des longueurs et des diamètres différents de conducteurs électriques ou optiques avec un entraînement, respectivement l'entraînement pour un déplacement de pénétration avec découpage et de rétraction des lames à dénuder (30, 31), avec un, respectivement la tête à dénuder (73), et des lames à dénuder s'étendant parallèlement l'une à l'autre et maintenues dans des porte-lames (26, 27), caractérisé en ce que le porte-lames (26) d'une lame (31) est réalisé simultanément à titre d'au moins un guidage sur deux côtés - de préférence sur trois côtés - pour le porte-lames (28) de l'autre lame (30), en outre de préférence les porte-lames (26, 28) étant déplaçables l'un par rapport à l'autre chacun au moyen d'une partie (40, 41) d'un levier à genouillère (75), les tranchants des lames à dénuder (30, 31) étant tournés l'un vers l'autre - en particulier en étant réalisés sous forme de lame en V - et glissant le cas échéant l'un sur l'autre dos à dos.

28. Dispositif selon l'une des revendications 22 à 27, caractérisé en ce que la tête dénudée (73) est décalée latéralement et sort nettement du plan du chariot de base (15), respectivement du chariot de guidage (16), la direction de pivotement de la tête à dénuder (73), respectivement du corps à dénuder (17), étant opposée à l'étendue latérale de la tête à dénuder (73).

29. Dispositif selon l'une des revendications 16 à 28, caractérisé en ce qu'est prévu - derrière les lames à dénuder (30, 31) dans la position de dénudage - un carter de déclencheur (44) qui comprend un capteur de déclenchement (56) qui est réglable longitudinalement par rapport à l'axe des extrémités respectives de conducteur pour le réglage de la longueur de dénudage, le capteur (56) comprenant, de préférence, un levier basculant (42) et un capteur magnétique (80) coopérant avec celui-ci.
